# EUROPÄISCHE PATENTSCHRIFT

(11) **EP 4 410 146 B1**
(45) Veröffentlichungstag und Bekanntmachung des Hinweises auf die Patenterteilung: **10.09.2025**
(21) Anmeldenummer: 24177650.9
(22) Anmeldetag: 03.03.2022
(51) Int. Cl.: A45C 11/22, A45C 13/00, A45F 3/20, A45C 11/00, A45C 13/10

(54) **MAGNETISCHE VERSCHLUSSEINRICHTUNG MIT SICHERUNGSMECHANISMUS**
MAGNETIC LOCKING DEVICE WITH SAFETY MECHANISM
DISPOSITIF DE FERMETURE MAGNÉTIQUE AVEC MÉCANISME DE SÉCURITÉ

(30) Priorität: 23.03.2021 DE 102021202821
(43) Veröffentlichungstag der Anmeldung: 07.08.2024
(62) Teilanmeldung aus: 22711510.2
(73) Patentinhaber: Fidlock GmbH, 30659 Hannover (DE)
(72) Erfinder: NAFTALI, Philip, 4524636 Hod Hasharon (IL); MOALEM, Izik, 4524636 Hod Hasharon (IL); BOTKUS, Breido, 30175 Hannover (DE); FIEDLER, Joachim, 30519 Hannover (DE); KNORR, Holger, 30890 Barsinghausen (DE); SEVERAIN, Timo, 34212 Melsungen (DE); ADERHOLD, Joschan, 30177 Hannover (DE); RICHTER, Friedemann, 30419 Hannover (DE)
(74) Vertreter: Maikowski & Ninnemann Patentanwälte Partnerschaft mbB

(56) Entgegenhaltungen:
- US-A1- 2009 100 651
- US-A1- 2013 243 354
- US-A1- 2017 225 842
- US-A1- 2020 055 659
- US-B2- 9 966 174

## Beschreibung

Die vorgeschlagene Lösung betrifft eine Verschlusseinrichtung zum Verschließen einer Öffnung, die zwischen einem ersten Schließabschnitt und einem zweiten Schließabschnitt gebildet ist.

Die Schließabschnitte können dabei Teil einer Aufbewahrungseinrichtung sein. Über die mithilfe der Verschlusseinrichtung verschlossene Öffnung kann dann ein Hohlraum in einem Hohlkörper der Aufbewahrungseinrichtung verschlossen werden. Eine derartige Aufbewahrungseinrichtung ist beispielsweise zum Aufnehmen eines Gegenstands, zum Beispiel eines elektronischen Gegenstands wie eines Mobiltelefons, einer Kamera eines Tablet- oder Laptopcomputers oder dergleichen oder auch eines anderen Gegenstands des täglichen Lebens vorgesehen, zum Beispiel einer Geldbörse oder eines Zahlungsmittels wie einer Kreditkarte. Eine solche Aufbewahrungseinrichtung dient dazu, Gegenstände aufzunehmen und zu schützen, insbesondere vor Feuchtigkeit oder Schmutz oder auch anderen Einflüssen von außen. Damit soll ein Mitführen der Gegenstände in schwierigen Umgebungen, beispielsweise beim Wassersport, aber auch zum Beispiel im Beruf, ermöglicht werden.

Ein solcher Hohlkörper weist dann einen Hohlraum, beispielsweise gebildet zwischen einer erster Wandung und einer zweiten Wandung auf, in dem der in der Aufbewahrungseinrichtung aufzunehmende Gegenstand aufbewahrt werden kann. Zum Verschließen des Hohlkörpers ist dann die Verschlusseinrichtung vorgesehen, die ein erstes Verschlussteil und ein zweites Verschlussteil umfasst. Das erste Verschlussteil weist, in einer Ausführungsvariante, einen entlang einer Querrichtung längserstreckten, ersten Streifenkörper auf und ist an einem ersten Schließabschnitt der ersten Wandung angeordnet, und das zweite Verschlussteil weist einen entlang der Querrichtung längserstreckten, zweiten Streifenkörper auf und ist an einem zweiten Schließabschnitt der zweiten Wandung angeordnet. Das erste Verschlussteil und das zweite Verschlussteil wirken magnetisch anziehend zusammen derart, dass in einer Schließstellung, in der der Hohlkörper verschlossen ist, der erste Schließabschnitt und der zweite Schließabschnitt aneinander anliegen. Eine solche Aufbewahrungseinrichtung ist beispielsweise aus der EP 2 571 391 B1 bekannt.

In der US 2017/225842 A1 ist eine Verschlusseinrichtung zum Verschließen einer Öffnung eines wasserdichten Beutels beschrieben.

In diesem Zusammenhang ist es auch bekannt, dass das erste und zweite Verschlussteil in einer Schließstellung der Verschlusseinrichtung einen Verschlussverbund bilden, der aus einer Freigabelage in eine Verschlusslage verstellbar ist. In der Freigabelage des Verschlussverbundes können die ersten und zweiten Schließabschnitte entgegen einer von den ersten und zweiten Verschlussteilen aufgebrachten Magnetkraft wieder voneinander bestimmungsgemäß getrennt werden, um die Öffnung freizugeben. In der Verschlusslage wirken der Verschlussverbund und ein drittes Verschlussteil magnetisch anziehend derart zusammen, dass der Verschlussverbund in der Verschlusslage gehalten wird, in der ein Freigeben der Öffnung nicht möglich ist. Der Verschlussverbund muss folglich zunächst aus der Verschlusslage in die Freigabelage verstellt werden, um die Öffnung wieder freizugeben. Eine Verstellung des Verschlussverbunds in die Verschlusslage erfolgt beispielsweise durch wenigstens einmaliges Umklappen oder ein Einrollen des Verschlussverbunds, sodass dann mithilfe des dritten Verschlussteils der Verschlussverbund in einer umgeklappten oder eingerollten Verschlusslage gehalten wird.

Gleichwohl über die magnetische Sicherung zwischen Verschlussverbund und drittem Verschlussteil die Verschlusseinrichtung effektiv gegen ein unbeabsichtigtes nutzerseitiges Öffnen gesichert ist und eine vergleichsweise einfache Handhabung gewährleistet, besteht bei einer derartigen Verschlusseinrichtung weiterer Verbesserungsbedarf. Insbesondere mit Blick auf erhöhte Belastungen auf die Verschlusseinrichtung, beispielsweise aufgrund eines erhöhten Innendrucks in einem durch die Verschlusseinrichtung verschlossenen Hohlraum kann es zu (erhöhten) Scherkräften auf die Verschlussteile der Verschlusseinrichtung kommen, die unter Umständen ein Entfernen des Verschlussverbundes von dem dritten Verschlussteil bewirken und/oder ein Trennen der ersten und zweiten Schließabschnitten voneinander.

Eine Verschlusseinrichtung nach Anspruch 1 stellt in dieser Hinsicht eine Verbesserung gegenüber den aus dem Stand der Technik bekannten Lösungen dar.

Dementsprechend sieht die vorgeschlagene Lösung eine Verschlusseinrichtung vor, bei der die Schließabschnitte unter wenigstens einmaligem Umfalten oder Einrollen in die Verschlusslage verstellbar sind und ein Sicherungsmechanismus den Verschlussverbund gegen ein Entfernen aus seiner derart eingenommenen Verschlusslage aufgrund eines erhöhten Innendrucks in einem durch die Verschlusseinrichtung an der Öffnung verschlossenen Hohlkörper sichert. So hat sich eine vorgeschlagene Verschlusseinrichtung (insbesondere unabhängig von einem magnetisch mit dem Verschlussverbund zusammenwirkenden dritten Verschlussteil) als vorteilhaft erwiesen, um eine durch wenigstens einmaliges Umfalten oder Einrollen eingenommene Verschlusslage gegen ein unerwünschtes Öffnen zu sichern, wenn infolge eines erhöhten Innendrucks an einem durch die Verschlusseinrichtung verschlossenen Hohlkörper Scher- und/oder Abhebekräfte an den ersten und zweiten Verschlussteilen wirken. Hier kann über den zusätzlichen Sicherungsmechanismus effektiv insbesondere Scherkräften, die in einem mittleren Abschnitt der Streifenkörper der ersten und zweiten Verschlussteile in einer senkrecht zu einer Längserstreckungsrichtung der Streifenkörper wirken, und/oder Abhebekräften, die längsendenseitig an dem Verschlussverbund angreifen und unter deren Wirkung die Verschlussteile bestrebt sind, sich voneinander zu entfernen, entgegengewirkt werden.

Gemäß der der vorgeschlagenen Lösung umfasst die Verschlusseinrichtung wenigstens ein Magnetelement, unter dessen Wirkung wenigstens ein Sicherungsteil des Sicherungsmechanismus in einer Sicherungslage positioniert ist, in der das wenigstens eine Sicherungsteil über einen Formschluss den Verschlussverbund gegen ein Entfernen von dem dritten Verschlussteil sperren kann. Ein entsprechendes Magnetelement kann auch hier durch magnetisches Material in Form von magnetischen Partikeln gebildet sein.

Alternativ kann ein Magnetelement einen Permanentmagneten umfassen, der an entsprechender Stelle an der Verschlusseinrichtung angeordnet ist.

Gemäß der vorgeschlagenen Lösung kann der Sicherungsmechanismus demzufolge eingerichtet sein, in der Verschlusslage
- einer längsendenseitig an den ersten und zweiten Streifenkörpern wirkenden und aus dem erhöhten Innendruck resultierenden Abhebekraft entgegenzuwirken, unter deren Wirkung einander gegenüberliegende Längsenden der ersten und zweiten Streifenkörper bestrebt sind, sich voneinander zu entfernen, und/oder
- einer aus dem erhöhten Innendruck resultierenden Scherkraft entgegenzuwirken, die in einem Mittelbereich der ersten und zweiten Streifenkörper an der Verschlusseinrichtung in einer sich parallel zu den ersten und zweiten Schließabschnitten erstreckenden Ebene wirkt.

Der Sicherungsmechanismus kann demzufolge insbesondere eingerichtet sein, einer Scherkraft entgegenzuwirken, die zwischen den ersten und zweiten Verschlussteilen, zwischen dem Verschlussverbund und einem drittem Verschlussteil oder zwischen dem Verschlussverbund und einer Wandung, der der Verschlussverbund in der Verschlusslage gegenüberliegt, wirkt.

Die vorgeschlagene Lösung geht dabei von dem Grundgedanken aus, den Verschlussverbund mit den in der Schließstellung aneinander anliegenden Schließabschnitten in seiner Verschlusslage zusätzlich mechanisch gegen eine Verlagerung in die Freigabelage zu sichern, jedenfalls solange an dem Verschlussverbund keine nutzerseitig aufgebrachte Lösekraft entlang einer bestimmten, vorgegebenen Wirkungsrichtung angreift. Damit kann insbesondere ein unbeabsichtigtes Öffnen des Verschlussverbunds verhindert werden. Der zusätzliche Sicherungsmechanismus ist somit zwar manuell betätigbar und damit lösbar, um den Verschlussverbund wieder in die Freigabelage verstellen zu können. Ohne ein bewusstes nutzerseitiges Lösen des Sicherungsmechanismus bleibt der Verschlussverbund aber gegen ein Verstellen in die Freigabelage gesperrt. Über die ersten und zweiten Verschlussteile mit ihren Streifenkörpern wird somit ein (gegebenenfalls dichtender) Abschluss an den Schließabschnitten bereitgestellt, der über den Sicherungsmechanismus mechanisch gesichert ist. Unter einem Entfernen aus der Verschlusslage, gegen das über den Sicherungsmechanismus eine mechanische Sicherung bereitgestellt ist, wird somit nicht nur ein versehentliches Entfernen durch einen aktiven nutzerseitigen Angriff an der Verschlusseinrichtung verstanden, sondern insbesondere ein (zumindest teilweises) Entfernen aus der Verschlusslage, das auf eine nicht nutzerseitig aufgebrachte, an der Verschlusseinrichtung wirkende Belastung zurückgeht.

In der Verschlusslage können die ersten und zweiten Schließabschnitte gefaltet oder eingerollt vorliegen, insbesondere indem die ersten und zweiten Schließabschnitte und damit die Schließabschnitte aufweisende Wandungen wenigstens einmalig um 180° umgebogen sind, betrachtet entlang eines Erstreckungswegs im Querschnitt senkrecht zur Querrichtung.

Die Streifenkörper sind an den Schließabschnitten angeordnet und wirken somit auf die Schließabschnitte ein, wobei die Verschlussteile magnetisch anziehend zusammenwirken und die Schließabschnitte somit magnetisch in Anlage miteinander gehalten werden, wenn sich die ersten und zweiten Verschlussteile in ihrer Schließstellung befinden.

Zur Bereitstellung einer magnetischen Wechselwirkung können der erste Streifenkörper und/oder der zweite Streifenkörper jeweils aus einem magnetischen Material geformt sein, beispielsweise indem die Streifenkörper aus einem Kunststoffmaterial, insbesondere einem Polymermaterial, oder einem Silikonmaterial geformt sind, dem ein magnetisches Material in Form von magnetischen Partikeln beigemengt ist. Alternativ können die Streifenkörper jeweils eine Magnetanordnung aus diskreten magnetischen Elementen aufnehmen, sodass die Streifenkörper durch Wechselwirkung der Magnetanordnungen magnetisch anziehend zusammenwirken. Denkbar ist, dass jedes Verschlussteil permanentmagnetisch wirkt, beispielsweise indem die Streifenkörper mit permanentmagnetischen Partikeln ausgebildet sind und somit aus einem permanentmagnetischen Material gefertigt sind oder indem die Magnetanordnungen der Verschlussteile jeweils aus einer Anordnung von Permanentmagneten gebildet sind. Alternativ ist aber auch möglich, dass ein Verschlussteil permanentmagnetisch und das andere Verschlussteil als ferromagnetischer Anker wirkt, beispielsweise indem das ferromagnetisch wirkende Verschlussteil einen Streifenkörper aus einem ferromagnetischen Material (beispielsweise aus einem Kunststoffmaterial, dem ferromagnetische Partikel beigemengt sind) besteht oder diskrete ferromagnetische Elemente aufweist.

Weist ein Verschlussteil eine Magnetanordnung aus diskreten magnetischen Elementen auf, so können die diskreten magnetischen Elemente beispielsweise linear entlang der Querrichtung aneinander angereiht sein, wobei die diskreten magnetischen Elemente beispielsweise entlang der Querrichtung regelmäßig zueinander beabstandet sein können. Denkbar und möglich ist aber auch, die diskreten magnetischen Elemente anhand einer zweidimensionalen Matrix in Reihen und Spalten anzuordnen.

Die Verschlusseinrichtung kann zusätzlich ein drittes Verschlussteil aufweisen, mit dem der Verschlussverbund in seiner Verschlusslage magnetisch anziehend zusammenwirkt. Über den Sicherungsmechanismus kann dann die Verschlusslage zusätzlich mechanisch gesichert werden, sodass der Sicherungsmechanismus ein unbeabsichtigtes Entfernen des Verschlussverbundes von dem dritten Verschlussteil verhindert.

Die vorgeschlagene Lösung ist im Grundsatz aber auch ohne ein derartiges magnetisch anziehend mit dem Verschlussverbund zusammenwirkendes drittes Verschlussteil von Vorteil.

Grundsätzlich kann auch das dritte Verschlussteil einen entlang der Querrichtung erstreckten dritten Streifenkörper aufweisen. Beispielsweise ist das dritte Verschlussteil an einem vom ersten Schließabschnitt unterschiedlichen, versetzten Abschnitt einer ersten Wandung angeordnet. Das dritte Verschlussteil kann in der Schließstellung beispielsweise magnetisch anziehend mit dem ersten Verschlussteil zusammenwirken, um den Verschlussverbund in der Verschlusslage zu halten.

Das dritte Verschlussteil kann senkrecht zur Querrichtung räumlich vom ersten Schließabschnitt versetzt angeordnet sein. In einer solchen Ausführungsvariante ist das dritte Verschlussteil ist somit mit seinem dritten Streifenkörper parallel zum ersten Streifenkörper des ersten Verschlussteils erstreckt ausgeführt, dabei aber quer zum ersten Verschlussteil versetzt.

In der Schließstellung können der dritte Streifenkörper und der erste Streifenkörper beispielsweise mit einander zugewandten Flächen in flächiger Gegenüberlage zueinander sein. Die Verschlussteile wirken hierbei magnetisch anziehend zusammen, sodass das erste Verschlussteil in definierter Lagebeziehung zum dritten Verschlussteil gehalten wird.

In einer Ausführungsvariante sind der erste Streifenkörper und/oder der zweite Streifenkörper und/oder eine dritter Streifenkörper eines dritten Verschlussteils elastisch ausgebildet. Ein Streifenkörper kann hierbei beispielsweise gegenüber Wandungen eines Hohlkörpers, an dem die Verschlusseinrichtung eingesetzt ist, eine erhöhte Steifigkeit aufweisen, ist dabei aber so elastisch, dass er gebogen werden kann, insbesondere um eine zur Querrichtung senkrechte Vertikalrichtung.

Über den Sicherungsmechanismus kann eine zusätzliche Verbindung zwischen dem Verschlussverbund und einer mit dem ersten Schließabschnitt verbundenen Wandung und/oder zwischen dem Verschlussverbund und dem dritten Verschlussteil bereitgestellt sein, wenn der Verschlussverbund in der Verschlusslage vorliegt. Eine Verbindung zwischen dem Verschlussverbund und dem dritten Verschlussteil schließt dabei beispielsweise ein, dass in der Verschlusslage über den Sicherungsmechanismus eine Verbindung zwischen dem ersten Verschlussteil und dem dritten Verschlussteil oder zwischen dem zweiten Verschlussteil und dem dritten Verschlussteil bereitgestellt ist. Die über den Sicherungsmechanismus bereitgestellte zusätzliche Verbindung kann hierbei formschlüssig und zur Aufnahme von auf die Verschlusseinrichtung wirkenden Scherkräften vorgesehen sein.

Beispielsweise weist der Sicherungsmechanismus wenigstens ein Sicherungsteil auf, das über einen Formschluss den Verschlussverbund gegen ein Entfernen von dem dritten Verschlussteil sichert. Der Formschluss kann hierbei grundsätzlich bereits in der Verschlusslage des Verschlussverbundes bestehen. Es ist aber auch eine Ausführungsvariante eingeschlossen, bei der ein Formschluss zur Sicherung des Verschlussverbundes gegen ein Entfernen von dem dritten Verschlussteil erst besteht, wenn auf die Verschlusseinrichtung eine bestimmte Belastung wirkt.

In einer Weiterbildung weist der Sicherungsmechanismus wenigstens zwei Sicherungsteile auf, die in der Verschlusslage des Verschlussbundes miteinander formschlüssig zusammenwirken, um den Verschlussverbund gegen ein Entfernen von dem dritten Verschlussteil zu sichern. Diese wenigstens zwei Sicherungsteile können hierbei ebenfalls bereits mit Erreichen der Verschlusslage durch den Verschlussverbund miteinander formschlüssig in Eingriff treten oder alternativ zumindest in eine Relativlage zueinander gebracht sein, in der bei auftretender Belastung auf die Verschlusseinrichtung der formschlüssige Eingriff der beiden Sicherungsteile ineinander automatisch realisiert wird.

In einer hierauf basierenden Weiterbildung sind ein erstes Sicherungsteil und ein zweites Sicherungsteil vorgesehen, wobei das erste Sicherungsteil eingerichtet ist, das zweite Sicherungsteil zu hintergreifen, um den Verschlussverbund gegen ein Entfernen von dem dritten Verschlussteil zu sichern. Über ein entsprechendes Hintergreifen und damit einen an dem Sicherungsmechanismus ausgebildeten Hinterschnitt lässt sich einerseits eine effektive formschlüssige Sicherung der zwei Sicherungsteile aneinander gewährleisten. Andererseits ist hierüber auch vergleichsweise einfach zu erreichen, dass die Sicherungsteile nur durch eine gezielte Lösebewegung wieder außer Eingriff gebracht werden können. Ein versehentliches Trennen der Sicherungsteile, insbesondere in einem belasteten Zustand der Verschlusseinrichtung, ist somit ausgeschlossen.

Grundsätzlich kann ein Sicherungsteil des Sicherungsmechanismus auch an einem der Verschlussteile ausgebildet sein. Alternativ oder ergänzend kann ein Sicherungsteil durch ein zu einem Verschlussteil separates Bauteil der Verschlusseinrichtung ausgebildet sein.

In einer Sicherungslage, in der ein Sicherungsteil des Sicherungsmechanismus unter Wirkung wenigstens eines Magnetelements positioniert wird, kann das Sicherungsteil bereits in formschlüssigem Eingriff stehen, um den Verschlussverbund gegen eine Verstellung in die Freigabelage zu sichern. Es kann aber auch vorgesehen sein, dass das Sicherungsteil in seiner Sicherungslage noch in einer Zwischenposition vorliegt, aus der das Sicherungsteil erst unter Wirkung zusätzlicher Belastung auf die Verschlusseinrichtung in eine Eingriffsposition verlagert wird, in der dann der sperrende formschlüssige Eingriff besteht.

Eine Ausführungsvariante sieht ferner vor, dass das wenigstens eine Sicherungsteil unter Wirkung des wenigstens einen Magnetelements bereits bei einem Überführen des Verschlussverbundes in seine Verschlusslage mit in die Sicherungslage verstellt wird. Das wenigstens eine Magnetelement stellt somit sicher, dass das wenigstens eine Sicherungsteil in seiner Sicherungslage vorliegt, wenn der Verschlussverbund die Verschlusslage erreicht.

In einer alternativen Ausführungsvariante ist das wenigstens eine Sicherungsteil erst nach einem Überführen des Verschlussverbundes in seine Verschlusslage und damit nachfolgend in Richtung der Sicherungslage verstellbar. Diese nachfolgende Verstellung kann dann durch das wenigstens eine Magnetelement - zumindest in einem letzten Stück eines Verstellwegs vor dem Erreichen der Sicherungslage - unterstützt werden, um die Einnahme einer vorgegebene Position durch das wenigstens eine Sicherungsteil in der Sicherungslage durch magnetische Anziehung zu unterstützen.

Grundsätzlich kann ein zusätzlicher Formschluss zwischen Verschlussverbund und einer Wandung, mit der der erste Schließabschnitt verbunden ist, vorgesehen sein, um eine eingenommene Eingriffsposition zu sichern. Beispielsweise sieht eine Ausführungsvariante hierfür wenigstens ein verschlussverbundseitiges Formschlusselement, z.B. in Form einer Rastnase oder eines Raststegs, vor, das in eine wandungsseitige Rastöffnung eingreift, wenn das Sicherungsteil in der Eingriffsposition vorliegt.

In einer Ausführungsvariante ist an dem Verschlussverbund ein zusätzliches Sicherungselement vorgesehen, an dem wenigstens ein Sicherungsteil des Sicherungsmechanismus zu den ersten und zweiten Verschlussteilen beabstandet festgelegt ist. Das Sicherungselement weist beispielsweise einen flexiblen oder steifen Trägerkörper auf, an dem das wenigstens eine Sicherungsteil festgelegt ist. Beispielsweise ist das Sicherungsteil in einer Raumrichtung, die quer zur Erstreckungsrichtung der Streifenkörper der ersten und zweiten Verschlussteile verläuft, versetzt zu den ersten und zweiten Verschlussteilen versetzt vorgesehen. Über das an dem zusätzlichen Sicherungselement vorgesehene Sicherungsteil kann somit beabstandet zu den ersten und zweiten Verschlussteilen und gegebenenfalls auch beabstandet zu dem dritten Verschlussteil eine mechanische Arretierung des Verschlussverbundes in der Verschlusslage bereitgestellt werden. Dies schließt beispielsweise bezugnehmend auf eine vorstehend bereits angesprochene Variante ein, dass das an dem zusätzlichen Sicherungselement vorgesehene Sicherungsteil ein erstes Sicherungsteil bildet, das in der Verschlusslage des Verschlussverbundes mit einem zweiten Sicherungsteil formschlüssig verbunden ist, das an einer mit dem ersten Schließabschnitt verbundenen Wandung vorgesehen und insbesondere hieran fixiert ist. Das erste und zweite Sicherungsteil können hierbei insbesondere Teil eines magnetischen Verschlusses sein, über den der Verschlussverbund in seiner Verschlusslage gegen eine Verstellung in die Freigabelage zusätzlich gesichert ist.

In einer Ausführungsvariante weist der Sicherungsmechanismus wenigstens ein Sicherungsteil auf, das nach dem Überführen des Verschlussverbundes in seine Verschlusslage durch Schwenken um wenigstens eine Gelenksachse in eine den Verschlussverbund sichernde Sicherungslage verstellbar ist. In der Sicherungslage sichert folglich das wenigstens eine Sicherungsteil den in seiner Verschlusslage vorliegenden Verschlussverbund gegen ein Entfernen von dem dritten Verschlussteil. Hierbei kann ein Schwenken des Sicherungsteils um seine Gelenksachse in seine Sicherungslage vorgesehen sein, nachdem der Verschlussverbund in die Verschlusslage verstellt wurde. Das wenigstens eine Sicherungsteil wird in dieser Ausführungsvariante dann beispielsweise nachträglich nutzerseitig gezielt in seine Sicherungslage geschwenkt, um den Verschlussverbund zusätzlich zu sichern.

Die Gelenkachse kann beispielsweise durch ein Gelenk definiert sein, über das das wenigstens eine Sicherungsteil an dem Verschlussverbund, an einem dritten Verschlussteil der Verschlusseinrichtung oder an einer mit dem ersten oder zweiten Schließabschnitt verbundenen Wandung angelenkt ist. In letztem Fall kann somit das Sicherungsteils entlang einer (senkrecht zur Längserstreckung der ersten und zweiten Streifenkörper verlaufenden) Blickrichtung auf den in seiner Verschlusslage vorliegenden Verschlussverbund an einer vorderen, ersten oder rückwärtigen, zweiten Wandung angelenkt sein.

Beispielsweise ist die Gelenksachse durch ein Filmscharnier oder eine Folie definiert. Über ein Filmscharnier oder eine Folie kann hierbei vergleichsweise kostengünstig ein schwenkbares Sicherungsteil an der Verschlusseinrichtung bereitgestellt werden. Beispielsweise kann es sich bei der die Gelenkachse definierenden Folie um einen Abschnitt einer Wandung handeln, mit der einer der Schließabschnitte verbunden ist,

Um die Verschlusseinrichtung möglichst kompakt zu halten, sieht eine Ausführungsvariante vor, dass über das Filmscharnier das wenigstens eine Sicherungsteil mit dem dritten Verschlussteil verbunden ist. Über das Filmscharnier ist dann folglich das wenigstens eine Sicherungsteil an dem dritten Verschlussteil angelenkt und muss folglich an keiner separaten Komponente vorgesehen werden.

Über das wenigstens eine in seiner Sicherungslage vorliegende Sicherungsteil wird in einer Ausführungsvariante eine formschlüssige und damit insbesondere Scherkräfte und/oder Abhebekräfte aufnehmende Verbindung zwischen dem in der Verschlusslage vorliegenden Verschlussverbund und dem dritten Verschlussteil bereitgestellt. So kann das Sicherungsteil über das Filmscharnier zum Beispiel auch relativ zu einem dritten Streifenkörper des dritten Verschlussteils in seine Sicherungslage geschwenkt werden und dann formschlüssig mit dem Verschlussverbund verbunden werden, nachdem der Verschlussverbund die Verschlusslage eingenommen hat. Über das Filmscharnier kann hierbei das Sicherungsteil an einem Längsende des dritten Streifenkörpers vorgesehen sein. Beispielsweise ist das Sicherungsteil laschenförmig, insbesondere streifenförmig ausgebildet.

Für eine formschlüssige Verbindung über das Sicherungsteil in der um die Gelenksachse geschwenkten Sicherungslage kann an dem wenigstens einen Sicherungsteil mindestens eine Aufnahme vorgesehen sein, in die in der Sicherungslage ein weiteres Sicherungsteil des Sicherungsmechanismus formschlüssig eingreift. Beispielsweise ist hierfür an dem Sicherungsteil eine Öffnung vorgesehen, in die in der Sicherungslage ein vorstehender Zapfen oder Steg des weiteren Sicherungsteils eingreift. Alternativ oder ergänzend kann eine dem wenigstens einen Sicherungsteil mindestens ein Formschlusselement vorgesehen sein, das in der Sicherungslage in eine Aufnahme eines weiteren Sicherungsteils des Sicherungsmechanismus formschlüssig eingreift. Ein entsprechendes Formschlusselement kann dann auch hier durch einen Zapfen oder Steg gebildet sein, der in eine entsprechende Aufnahme eines weiteren Sicherungsteils eingesteckt wird. Ein vorstehend angesprochenes weiteres Sicherungsteil kann insbesondere an einem Verschlussteil des Verschlussverbundes, also beispielsweise an dem ersten Verschlussteil ausgebildet sein.

Alternativ oder ergänzend kann der Sicherungsmechanismus mindestens ein Sicherungsteil zur gezielten mechanischen Sicherung von (bezogen auf eine Längserstreckungsrichtung der Streifenkörper und damit auf die Querrichtung) längsseitig vorliegenden Enden des Verschlussverbundes an einer Wandung oder an einem dritten Verschlussteil aufweisen. Eine solche längsendenseitige Sicherung wirkt vor allem einem vertikalen Abheben, gegebenenfalls zusätzlich einer Scherung entgegen. Ein hierzu verwendbares Sicherungsteil zählt beispielsweise insbesondere ein bereits vorstehend angesprochenes angelenktes Sicherungsteil. Hierunter wird aber auch eine alternative Ausführungsvariante verstanden, bei der zum Beispiel ein Sicherungsteil mit einem Klettband, einem O-Ring oder einer über ein Längsende gestülpte Hülse gebildet ist.

Wie bereits vorstehend angesprochen, kann der Verschlussverbund mit den in der Schließstellung vorliegenden ersten und zweiten Verschlussteilen aus der Freigabelage durch Schwenken des Verschlussverbundes um eine zu einer ersten Raumrichtung (z.B. bezogen auf ein kartesisches Koordinatensystem der x-Richtung) parallele Schwenkachse in die Verschlusslage überführt werden. Der Verschlussverbund wird hier folglich um die zu der ersten Raumrichtung parallele Schwenkachse geklappt, beispielsweise um ca. 180°. Eine (resultierende) Magnetkraft für das Halten des Verschlussverbundes in seiner Verschlusslage bezüglich des dritten Verschlussteils wirkt dann entlang einer Raumachse, die zu einer zweiten, senkrecht zu der ersten Raumrichtung verlaufenden Raumrichtung (y) parallel ist. Über den Sicherungsmechanismus wird in einer derartigen Variante der Verschlussverbund gegen ein scherkraftbedingtes Entfernen von dem dritten Verschlussteil gesichert, d.h., gegen ein Entfernen aufgrund einer Scherkraft, die in eine dritte Raumrichtung (-z) weist, die sowohl senkrecht zu der ersten Raumrichtung (x) als auch senkrecht zu der zweiten Raumrichtung (y) ist. Wirkt folglich an dem Verschlussverbund Scherkraft, die in die dritte Raumrichtung weist, ist der Verschlussverbund über den Sicherungsmechanismus gegen eine Verlagerung in diese Raumrichtung und damit gegen eine Verlagerung in die Freigabelage gesichert.

So kann beispielsweise der Verschlussverbund aus der Freigabelage in die Verschlusslage umgeklappt werden, in der der Verschlussverbund dann über den Sicherungsmechanismus gegen ein Verlagern relativ zu dem dritten Verschlussteil über ein zugelassenes Maß hinaus entlang die dritten Raumrichtung und damit auch gegen ein Zurückklappen gesichert ist. Diese dritte Raumrichtung ist dabei gerade gegenläufig zu einer Richtungskomponente, entlang der der Verschlussverbund in die Verschlusslage umgeklappt wird. Hierüber kann der Sicherungsmechanismus auch ein Abheben oder Abscheren des Verschlussverbundes von dem dritten Verschlussteil in Folge einer auf die Verschlusseinrichtung aufgebrachten Belastung verhindern, beispielsweise einer Belastung, die auf einen erhöhten Innendruck in einem durch die Verschlusseinrichtung verschlossenen Hohlraum zurückgeht.

Eine Ausführungsvariante sieht vor, dass ein Sicherungsteil, das den Verschlussverbund gegen eine Verstellung entlang der dritten Raumrichtung sperrt, bei Erreichen der Verschlusslage durch den Verschlussverbund zunächst in einer Zwischenposition vorliegt und dann erst in eine Eingriffsposition verlagerbar ist. Hierbei kann vorgesehen sein, dass durch magnetische Anziehung das Sicherungsteil des Sicherungsmechanismus (lediglich) in der Zwischenposition positioniert wird, wenn der Verschlussverbund in seine Verschlusslage überführt wird.

In einer Variante kann wiederum alternativ oder ergänzend die Verlagerung in die Eingriffsposition, in der beispielsweise das eine Sicherungsteil ein anderes Sicherungsteil des Sicherungsmechanismus hintergreift, durch wenigstens ein (zusätzliches) Magnetelement unterstützt werden. So kann wenigstens ein Magnetelement vorgesehen sein, unter dessen Wirkung das wenigstens eine Sicherungsteil aus der Zwischenposition in die Eingriffsposition verstellt wird. Wenn der Verschlussverbund seine Verschlusslage eingenommen hat und damit das Sicherungsteil in der Zwischenposition vorliegt, wird hier folglich unter Wirkung einer Magnetkraft eine Verstellung des Sicherungsteils weiter in die Eingriffsposition unterstützt.

Die magnetisch unterstützte Verstellung aus der Zwischenposition in die Eingriffsposition kann hierbei auch einschließen, dass über eine Magnetanordnung des Sicherungsmechanismus ein bistabiler Zustand für die Position des Sicherungsteils vorgegeben ist, wenn der Verschlussverbund in seiner Verschlusslage vorliegt. Hierüber wird das Sicherungsteil über die Magnetanordnung dann zunächst in der Zwischenposition gehalten. Wirkt auf die Verschlusseinrichtung dann aber eine Belastung, über die der Verschlussverbund in Richtung der Freigabelage verlagert würde, führt eine hiermit verbundene geringfügige Verlagerungsbewegung des Sicherungsteils zu einem Wechsel in auf einander anziehend wirkender Magnetelemente und damit verbunden einer magnetisch unterstützten Verlagerung des Sicherungsteils in die Eingriffsposition. Dies schließt insbesondere ein, dass der Sicherungsmechanismus eingerichtet ist, unter Wirkung einer an dem Verschlussverbund wirkenden Scherkraft eine geringfügige Verlagerungsbewegung des Sicherungsteils in Wirkrichtung der Scherkraft zuzulassen, die dann aber zur magnetisch unterstützten Verlagerung des Sicherungsteils in die Eingriffsposition führt.

Unabhängig davon, ob das Sicherungsteil aus der Zwischenposition in die Eingriffsposition magnetisch unterstützt verlagert wird, kann eine Ausführungsvariante vorsehen, dass das wenigstens eine Sicherungsteil unter Wirkung eines erhöhten Innendrucks in einem über die Öffnung zugänglichen Hohlraums aus der Zwischenposition in die Eingriffsposition verlagerbar ist. Der Sicherungsmechanismus ist hier folglich derart ausgebildet, dass sich das Sicherungsteil selbsttätig in die Eingriffsposition verlagert, wenn in dem Hohlraum ein erhöhter, d.h., einen Schwellwert übersteigenden, Innendruck wirkt. Eine derartige Variante ist dabei insbesondere von Vorteil, wenn über die Verschlusseinrichtung ein Hohlraum an einem Flüssigkeitsbehältnis mit flexiblen Wandungen verschlossen werden soll. Nach dem Einfüllen von Flüssigkeit in den Hohlraum, insbesondere bei Transport oder Belastung, kann sich hierbei ein Innendruck so weit erhöhen, dass sich das Sicherungsteil an dem Sicherungsmechanismus der Verschlusseinrichtung automatisch aus der Zwischenposition in die Eingriffsposition verlagert. Bei einer solchen Ausführungsvariante der vorgeschlagenen Verschlusseinrichtung wird folglich eine Verschlusslage des Verschlussverbundes selbsttätig, d.h., ohne nutzerseitigen Angriff an dem Sicherungsmechanismus, zusätzlich mechanisch gegen eine Verstellung in die Freigabelage gesichert. Nach dem Wegfall der Belastung auf das Flüssigkeitsbehältnis kann dann auch automatisch eine Rückstellung des Sicherungsteils in die Zwischenposition erfolgen, was wiederum das Lösen des Sicherungsmechanismus und damit das Öffnen der Verschlusseinrichtung erleichtert. Für einen Nutzer ist somit die durch den Sicherungsmechanismus zusätzlich bereitgestellte mechanische Sicherung der Verschlusslage ohne störenden Einfluss auf das Öffnen der Verschlusseinrichtung.

Die vorgeschlagene Lösung ist somit insbesondere für die Anwendung an einem Flüssigkeitsbehältnis von Vorteil, zum Beispiel einer Trinkblase. Über eine Ausführungsvariante einer vorgeschlagenen Verschlusseinrichtung kann ein zur Aufnahme von Flüssigkeit vorgesehener Hohlkörper des Flüssigkeitsbehältnisses an einer Öffnung verschlossen werden, über die - bei geöffneter Verschlusseinrichtung - Flüssigkeit in den Hohlkörper einfüllbar ist. Ein Sicherungsmechanismus der Verschlusseinrichtung kann hierbei insbesondere einem Entfernen des Verschlussverbundes von dem dritten Verschlussteil aufgrund eines erhöhten Innendrucks in dem mit Flüssigkeit zumindest teilweise gefüllten Hohlkörper entgegenwirken.

In diesem Zusammenhang kann insbesondere vorgesehen sein, dass der Hohlkörper durch mindestens eine flexible Wandung berandet ist, mit der ein Schließabschnitt der Verschlusseinrichtung verbunden ist. Durch das Einbringen von Flüssigkeit in den Hohlkörper, aber auch durch einen von außen aufgebrachten Druck auf eine flexible Wandung bei einem zumindest teilweise mit Flüssigkeit gefülltem Hohlkörper können an der die Öffnung verschließenden Verschlusseinrichtung nicht unerhebliche Scherkräfte auf die Verschlussteile wirken. Über den zusätzlich vorgesehenen Sicherungsmechanismus ist dabei dann sichergestellt, dass derartige Scherkräfte nicht zu einem unerwünschten Öffnen der Verschlusseinrichtung führen.

Die vorgeschlagene Lösung umfasst ferner eine Trinkblase mit einer vorgeschlagenen Verschlusseinrichtung, bei der ein zur Aufnahme von Flüssigkeit vorgesehener Hohlkörper durch flexible Wandungen berandet ist und die Verschlussteile der Verschlusseinrichtung an entsprechend flexiblen, mit einer zugehörigen Wandung verbundenen Schließabschnitten vorgesehen sind.

In einer Ausführungsvariante ist der erste Streifenkörper des ersten Verschlussteils dann beispielsweise zwischen einer inneren Lage und einer äußeren Lage einer ersten Wandung eingefasst, die einen durch die Verschlusseinrichtung zu verschließenden Hohlraums des Hohlkörpers berandet. Zusätzlich oder alternativ kann der zweite Streifenkörper des zweiten Verschlussteils zwischen einer inneren Lage und einer äußeren Lage einer zweiten Wandung des Hohlkörpers eingefasst sein. Der jeweilige Streifenkörper, der als massives streifenförmiges Band ausgestaltet sein kann, befindet sich somit in einer Zwischenlage zwischen der inneren Lage und der äußeren Lage und ist somit zwischen den Lagen eingefasst und damit nach innen durch die innere Lage und nach außen durch die äußere Lage abgedeckt.

In einer Ausführungsvariante sind der erste Schließabschnitt durch die innere Lage der ersten Wandung und der zweite Schließabschnitt durch die innere Lage der zweiten Wandung gebildet. Der Schließabschnitt der jeweiligen Wandung ist somit integral an der inneren Lage der jeweiligen Wandung geformt. In der Schließstellung liegen die Schließabschnitte flächig aneinander an und stellen einen dichtenden Abschluss her, sodass der Hohlkörper nach außen hin dichtend verschlossen ist, insbesondere so fluiddicht, dass keine Feuchtigkeit in das Innere des Hohlkörpers gelangen kann.

In einer Ausführungsvariante sind die erste Wandung und/oder die zweite Wandung flexibel. Insbesondere können sowohl die erste Wandung als auch die zweite Wandung flexibel und biegeschlaff sein, sodass der Hohlkörper in flexibler, leichtformbarer Weise verformt werden kann und sich somit zur Aufnahme eines Gegenstands in seiner Form anpassen kann. Der Hohlkörper ist durch die Wandungen somit nach Art eines Beutels ausgestaltet, indem ein Gegenstand, insbesondere ein elektronischer Gegenstand wie ein Mobiltelefon oder ein anderer Gegenstand des täglichen Lebens, aufgenommen und in schützender Weise eingefasst werden kann. Alternativ kann der Hohlkörper für die Aufnahme einer Flüssigkeit und damit z.B. als Teil einer Trinkblase ausgebildet sein.

Grundsätzlich können erste und zweite Wandungen, mit denen die ersten und zweiten Schließabschnitte einer vorgeschlagenen Verschlusseinrichtung verbunden sind, Teil eines durchgängigen Wandungselements sein. Die ersten und zweiten Wandungen können somit insbesondere einstückig ausgebildet sein. Beispielsweise können erste und zweite, sich in einer Querschnittansicht gegenüberliegende Wandungen durch ein einziges, einstückiges Wandungselement in Form eines Blasformteils gebildet sein.

Die beigefügten Figuren veranschaulichen exemplarisch mögliche Ausführungsvarianten der vorgeschlagenen Lösung.

Hierbei zeigen:
- Fig. 1: eine Ansicht einer Aufbewahrungseinrichtung mit einem Hohlkörper und einer Verschlusseinrichtung nach einem Ausführungsbeispiel;
- Fig. 2: eine Explosionsansicht der Anordnung gemäß Fig. 1;
- Fig. 3A: eine frontale Ansicht der Aufbewahrungseinrichtung;
- Fig. 3B: eine Schnittansicht entlang der Linie A-A gemäß Fig. 3A;
- Fig. 3C: eine vergrößerte Ansicht im Ausschnitt B gemäß Fig. 3B;
- Fig. 4: eine Ansicht einer Aufbewahrungseinrichtung mit einem Hohlkörper und einer Verschlusseinrichtung nach einem weiteren Ausführungsbeispiel;
- Fig. 5: eine Explosionsansicht der Anordnung gemäß Fig. 4;
- Fig. 6A: eine frontale Ansicht der Aufbewahrungseinrichtung;
- Fig. 6B: eine Schnittansicht entlang der Linie C-C gemäß Fig. 6A;
- Fig. 6C: eine vergrößerte Ansicht im Ausschnitt C gemäß Fig. 6B;
- Fig. 7: eine Ansicht einer Aufbewahrungseinrichtung mit einem Hohlkörper und einer Verschlusseinrichtung nach einem wiederum anderen Ausführungsbeispiel;
- Fig. 8: eine Explosionsansicht der Anordnung gemäß Fig. 7;
- Fig. 9A: eine frontale Ansicht der Aufbewahrungseinrichtung;
- Fig. 9B: eine Schnittansicht entlang der Linie A-A gemäß Fig. 9A;
- Fig. 9C: eine vergrößerte Ansicht im Ausschnitt B gemäß Fig. 9B;
- Fig. 10A-10B: eine Weiterbildung der in den Fig. 1 bis 9C gezeigten Aufbewahrungseinrichtung, an der zusätzlich ein vorgeschlagener Sicherungsmechanismus vorgesehen ist, der in zwei unterschiedlichen Stellungen dargestellt ist;
- Fig. 11A-11B: eine weitere Ausführungsvariante mit einem zusätzlichen Sicherungsmechanismus, der hier zwei streifenförmige Sicherungslaschen aufweist, die in der Fig. 11A abgeklappt und in der Fig. 11B in eine Sicherungslage geschwenkt sind;
- Fig. 12: in geschnittener und mit der Fig. 3C übereinstimmender Ansicht eine weitere Ausführungsvariante, bei der ein Sicherungsmechanismus mit zwei sich im Belastungsfall hintergreifenden Sicherungsteilen vorgesehen ist;
- Fig. 13: in mit der Fig. 12 übereinstimmender Ansicht eine Weiterbildung, bei der das Erreichen einer gewünschten Position eines Sicherungsteils des Sicherungsmechanismus magnetisch unterstützt ist;
- Fig. 14: in mit der Fig. 12 übereinstimmender Ansicht eine weitere Weiterbildung, bei der über einen vorspringenden Sicherungssteg eine zusätzliche mechanische Sicherung bereitgestellt ist;
- Fig. 15: in Vorderansicht eine weitere Ausführungsvariante einer vorgeschlagenen Aufbewahrungseinrichtung in Form einer Trinkblase mit einer Ausführungsvariante einer vorgeschlagenen Verschlusseinrichtung;
- Fig. 15A: eine Schnittansicht entsprechend der Schnittlinie A-A der Fig. 15;
- Fig. 16A-16C: jeweils in vergrößerter Ansicht des Ausschnitts C gemäß Figur 15A eine Weiterbildung der Verschlusseinrichtung in unterschiedlichen Phasen beim Schließen und Öffnen, bei der ein Sicherungsteil des Verschlussverbundes magnetkraftgesteuert in eine Eingriffsposition verlagert wird, wenn der Verschlussverbund eine Verschlusslage einnimmt, und die Eingriffsposition durch ein zusätzliches verschlussverbundseitiges Formschlusselement definiert ist;
- Fig. 17A-17B: in mit den Fig. 16A bis 16C übereinstimmenden Ansichten eine weitere Ausführungsvariante in unterschiedlichen Phasen beim Schließen der Verschlusseinrichtung;
- Fig.18A-18B: in mit den Figuren 17A und 17B übereinstimmenden Ansichten eine weitere Ausführungsvariante, bei der ein verschlussverbundseitiges Sicherungsteil an dem ersten Verschlussteil vorgesehen ist.

Die Figuren 1-9c fallen nicht in den Umfang der Ansprüche.

Fig. 1 bis 3A-3C zeigen Ansichten eines ersten Ausführungsbeispiels einer Aufbewahrungseinrichtung 1, die einen Hohlkörper 10 aufweist, der durch Wandungen 100, 101 berandet und dazu ausgestaltet ist, einen Gegenstand, insbesondere einen elektronischen Gegenstand wie ein Mobiltelefon oder einen anderen Gegenstand des täglichen Lebens, zum Beispiel eine Geldbörse oder ein Zahlungsmittel, aufzunehmen. Bei der Aufbewahrungseinrichtung 1 kann es sich auch um ein Flüssigkeitsbehältnis, wie zum Beispiel eine Trinkblase, handeln. In dem Hohlkörper 10 wird dann eine Flüssigkeit vorgehalten, die über einen an dem Hohlkörper 10 vorgesehenen Auslass 10A abfließen kann, z.B. in einen hieran angeschlossenen Trinkschlauch.

Die Wandungen 100, 101 sind an entlang einer Querrichtung x voneinander abliegenden, parallelen Seitenkanten und an einer entlang einer Vertikalrichtung z unteren Kante zum Beispiel durch Schweißen miteinander verbunden und im Bereich eines oberen Endes durch eine Verschlusseinrichtung 2 so zu verschließen, dass ein inneres Volumen des Hohlkörpers 10 respektive ein hiermit definierter Hohlraum in einer Schließstellung der Aufbewahrungseinrichtung 1 dichtend verschlossen ist. Wie aus der Schnittansicht gemäß Fig. 3C ersichtlich, ist eine jede Wandung 100, 101 durch zwei Lagen 106, 107 gebildet, von denen eine innere Lage 106 hin zum inneren Volumen des Hohlkörpers 10 und eine äußere Lage 107 nach außen weist.

Die Wandungen 100, 101 sind flexibel ausgestaltet, sodass der Hohlkörper 10 flexibel verformbar ist, insbesondere um einen Gegenstand flexibel darin aufnehmen oder sich bei Aufnahme einer Flüssigkeit in dem Hohlkörper 10 ausdehnen zu können.

Die Verschlusseinrichtung 2 weist drei Verschlussteile 20, 21, 22 auf. Von diesen Verschlussteilen 20, 21, 22 ist ein erstes Verschlussteil 21 an einem Schließabschnitt 104 der ersten Wandung 100 angeordnet, während ein zweites Verschlussteil 20 an einem Schließabschnitt 105 der zweiten Wandung 101 angeordnet ist derart, dass sich die Verschlussteile 20, 21 entlang der Vertikalrichtung z in gleicher Höhe an der jeweils zugeordneten Wandung 100, 101 erstrecken. Die Verschlussteile 20, 21 wirken magnetisch anziehend zusammen, sodass in der Schließstellung der Verschlusseinrichtung 2 die Schließabschnitte 104, 105, die jeweils durch die innere Lage 106 der zugeordneten Wandung 100, 101 gebildet sind, flächig und somit dichtend aneinander anliegen und einen Verschlussverbund 2V bilden.

Ein drittes Verschlussteil 22 ist an einem zum Schließabschnitt 104 der ersten Wandung 100 versetzten Abschnitt 102 der ersten Wandung 100 angeordnet und ist, betrachtet entlang eines Erstreckungswegs ausgehend von dem Schließabschnitt 104 im Querschnitt gemäß Fig. 3C, quer versetzt zum ersten Verschlussteil 21 angeordnet.

Die Verschlussteile 20, 21, 22 weisen jeweils einen Streifenkörper 202, 212, 222 auf, der entlang der Querrichtung x längserstreckt ist und sich somit quer zur Vertikalrichtung z erstreckt.

Die Verschlussteile 20, 21, 22 sind dazu ausgestaltet, magnetisch anziehend zusammen zu wirken. Bei dem dargestellten Ausführungsbeispiel sind die Streifenkörper 202, 212, 222 hierbei jeweils aus einem magnetisch wirkenden Material ausgebildet, beispielsweise indem die Streifenkörper 202, 212, 222 aus einem Kunststoffmaterial oder einem Silikonmaterial gefertigt sind, in das magnetisch wirksame Partikel eingebettet sind.

Die Streifenkörper 202, 212, 222 können hierbei jeweils permanentmagnetisch wirken und weisen dann mit ungleichnamigen Polen paarweise aufeinander zu derart, dass sich die Streifenkörper 202, 212, 222 in der in Fig. 3C dargestellten Abfolge magnetisch aneinander anziehen. Alternativ kann beispielsweise lediglich der Streifenkörper 212 des ersten Verschlussteils 21 permanentmagnetisch wirken, während die anderen Streifenkörper 202, 222 ferromagnetisch ausgestaltet sind, sodass die zugeordneten Verschlussteile 20, 22 als magnetischer Anker wirken. Denkbar ist beispielsweise auch, dass die Verschlussteile 20, 21 an ihren Streifenkörpern 202, 212 permanentmagnetisch ausgestaltet sind, während der Streifenkörper 222 des dritten Verschlussteils 22 ferromagnetisch wirkt.

Wie beispielsweise aus Fig. 3C ersichtlich, sind die Streifenkörper 202, 212, 222 zwischen der inneren Lage 106 und der äußeren Lage 107 der jeweils zugeordneten Wandung 100, 101 eingefasst. So sind die Streifenkörper 212, 222 der Verschlussteile 21, 22 zwischen der inneren Lage 106 und der äußeren Lage 107 der ersten Wandung 100 eingefasst, während der Streifenkörper 202 des Verschlussteils 20 zwischen der inneren Lage 106 und der äußeren Lage 107 der zweiten Wandung 101 eingefasst ist.

Durch das erste Verschlussteil 21 und das zweite Verschlussteil 20 werden die Schließabschnitte 104, 105 flächig miteinander in Anlage gedrückt derart, dass die durch die inneren Lagen 106 der Wandungen 100, 101 gebildeten Schließabschnitte 104, 105 nach Art von Membranen aneinander anliegen und den Hohlkörper 10 somit dichtend verschließen. Durch das dritte Verschlussteil 22 wird der durch die Verschlussteile 20, 21 gebildete Verschlussverbund 2V in einer definierten Verschlusslage gehalten, wobei eine Faltung der Wandungen 100, 101 um 180° in einem Bereich zwischen den Schließabschnitten 104, 105 und zu den Schließabschnitten 104, 105 quer versetzten Abschnitten 102, 103 bewirkt wird, wie dies aus Fig. 3C ersichtlich ist. Dadurch wird die Dichtheit der Verschlusseinrichtung 2 in der Verschlusslage noch verbessert.

Das erste Verschlussteil 21 und das zweite Verschlussteil 20 weisen jeweils ein Griffelement 200, 210 auf, an dem ein Nutzer angreifen kann. Durch Wirkung auf die Verschlussteile 20, 21 können die Verschlussteile 20, 21 insbesondere von dem weiteren, dritten Verschlussteil 22 gelöst und in eine Freigabelage verstellt werden. In dieser Freigabelage können die Verschlussteile 20, 21 entlang einer Öffnungsrichtung y, die senkrecht zur Querrichtung x und zur Vertikalrichtung z gerichtet ist, voneinander entfernt und damit die Schließabschnitte 104, 105 voneinander getrennt werden, sodass das Innere des Hohlkörpers 10 durch die damit freigegebene Öffnung zugänglich ist.

In einem in Fig. 4 bis 6A-6C dargestellten Ausführungsbeispiel sind die Streifenkörper 202, 212, 222 nicht im Ganzen aus einem magnetischen Werkstoff gefertigt, sondern weisen jeweils eine Anordnung von Aufnahmeöffnungen 201, 211, 221 auf, in denen diskrete magnetische Elemente je einer Magnetanordnung 23, 24, 25 aufgenommen sind. Die diskreten magnetischen Elemente sind hierbei entlang der Querrichtung X aneinander angereiht und bilden somit ein lineares Array von Magnetelementen, wobei die Magnetanordnungen 23, 24, 25 der unterschiedlichen Verschlussteile 20, 21, 22 in der Schließstellung magnetisch anziehend zusammenwirken und somit den Hohlkörper 10 über die Schließabschnitte 104, 105 dichtend verschließen.

Die diskreten magnetischen Elemente der Magnetanordnungen 23, 24, 25 können jeweils durch diskrete Permanentmagnete, zum Beispiel aus einem Neodym-Material, gebildet sein. Denkbar möglich ist aber auch, dass lediglich eine Magnetanordnung 23, 24, 25 oder zwei der Magnetanordnungen 23, 24, 25 diskrete Permanentmagnete aufweisen, während die anderen Magnetanordnungen 23, 24, 25 aus diskreten ferromagnetisch wirksamen Elementen gebildet sind.

Ansonsten ist das Ausführungsbeispiel gemäß Fig. 4 bis 6A-6C funktionsgleich dem Ausführungsbeispiel gemäß Fig. 1 bis 3A-3C, insbesondere auch mit Blick auf die Fertigung von Teilen der Aufbewahrungseinrichtung 1 aus einem Werkstoff enthaltend einen antimikrobiell wirksamen Zusatzstoff, sodass diesbezüglich vollumfänglich auf die vorangehenden Erläuterungen verwiesen werden soll.

Das Ausführungsbeispiel gemäß Fig. 7 bis 9A-9C entspricht dem Ausführungsbeispiel gemäß Fig. 4 bis 6A-6C, wobei in diesem Fall kein drittes Verschlussteil 22, wie bei dem Ausführungsbeispiel gemäß Fig. 4 bis 6A-6C, vorhanden ist und die Verschlusseinrichtung 2 somit durch lediglich zwei Verschlussteile 20, 21 gebildet ist. Ansonsten ist die Aufbewahrungseinrichtung 1 funktionsgleich der Aufbewahrungseinrichtung 1 gemäß Fig. 4 bis 6A-6C.

Die Fig. 10A bis 18B zeigen Ausführungsvarianten der vorgeschlagenen Lösung, bei der die Verschlusseinrichtung 2 mit einem Sicherungsmechanismus S weitergebildet ist. Über diesen Sicherungsmechanismus S wird die Verschlusslage des Verschlussverbundes 2V zusätzlich mechanisch gesichert. Hierbei ist der Sicherungsmechanismus S insbesondere dazu eingerichtet, Scherkräfte (in der xz-Ebene bzw. in Vertikalrichtung z, -z) und/oder Abhebekräfte (in Raumrichtung y) aufzunehmen, die in Folge eines erhöhten Innendrucks in dem Hohlkörper 10, beispielsweise aufgrund einer hierin aufgenommenen Flüssigkeit, wirken. Unter der Wirkung dieser Scherkräfte besteht ansonsten ein erhöhtes Risiko dafür, dass der Verschlussverbund 2V von dem dritten Verschlussteil 22 entfernt und um die zur x-Richtung parallele Raumachse (nach oben) in die Freigabelage geklappt wird sowie zusätzlich die beiden Verschlussteile 20 und 21 voneinander entfernt werden.

Bei der Ausführungsvariante der Fig. 10A und 10B ist an dem Verschlussverbund 2V ein zusätzliches Sicherungselement in Form einer Sicherungslasche 3 angeordnet. Diese Sicherungslasche 3 ist an dem zweiten Verschlussteil 20 festgelegt und bildet einen Trägerkörper für ein Paar erste Sicherungsteile 3.1, 3.2. Die ersten Sicherungsteile 3.1 und 3.2 stehen an einer Innenseite 31 der Sicherungslasche 3 mit einem Sicherungszapfen vor und werden in der Verschlusslage des Verschlussverbundes 2V von einer Außenseite 30 der Sicherungslasche 3 vollständig überdeckt.

Wird der Verschlussverbund 2V in seine Verschlusslage entsprechend der Fig. 10B geklappt, rasten die erste Sicherungsteile 3.1, 3.2 selbsttätig formschlüssig in an der Wandung 100 angeordnete zweite Sicherungsteile 4.1 und 4.2 des Sicherungsmechanismus S ein. An den zweiten Sicherungsteilen 4.1 und 4.2, die in z-Richtung beabstandet zu dem dritten Verschlussteil 22 angeordnet sind, sind Eingriffsöffnungen 41 und 42 ausgebildet, in die die Sicherungszapfen der ersten Sicherungsteile 3.1 und 3.2 jeweils einrasten. Vorliegend ist in einem Paar erster und zweiter Sicherungsteile 3.1/4.1, 3.2/4.2 jeweils eine Magnetanordnung derart vorgesehen, dass die ersten Sicherungsteile 3.1 oder 3.2 jeweils magnetisch unterstützt in eine formschlüssige Verriegelungsposition an dem jeweiligen zweiten Sicherungsteil 4.1 oder 4.2 verstellt werden, wenn das erste Sicherungsteil 3.1, 3.2 dem zugehörigen zweiten Sicherungskanal 4.1, 4.2 beim Umklappen des Verschlussverbundes 2V und damit der Sicherungslasche 3 ausreichend angenähert wurde. Das jeweilige erste Sicherungsteil 3.1, 3.2 wird dabei unter Wirkung der jeweiligen Magnetanordnung entlang eines Einführspalts 410 oder 420, der an der Eingriffsöffnung 41, 42 seines zugehörigen zweiten Sicherungsteils 4.1 oder 4.2 vorgesehen ist und radial bezüglich der Eingriffsöffnung 41 oder 42 verläuft, in die bestimmungsgemäße Verriegelungsposition verlagert. Ein Paar Sicherungsteile 3.1/4.1, 3.2/4.2 bildet somit jeweils einen magnetisch unterstützten Verschluss aus.

Liegt der Verschlussverbund 2V in der bestimmungsgemäßen Verschlusslage bezüglich des dritten Verschlussteils 22 vor, ist über den Sicherungsmechanismus S und des ineinandergreifende Sicherungsteile 3.1/4.1, 3.2/4.2 der Verschlussverbund 2 zusätzlich mechanisch gegen ein Zurückklappen in die Freigabelage gesichert. Um den Sicherungsmechanismus S zu lösen, muss die Sicherungslasche 3 durch einen Nutzer gezielt mit einer Lösekraft F_{L} beaufschlagt werden, um die ersten und zweiten Sicherungsteile 3.1/4.1, 3.2/4.2 außer Eingriff zu bringen. Hierbei muss die Lösekraft F_{L} aufgebracht werden, um die ersten Sicherungsteile 3.1, 3.2, die an der Sicherungslasche 3 festgelegt sind, entlang des jeweiligen Einführspaltes 410 oder 420 aus einer Eingriffsöffnung 41 und 42 des zugehörigen wandungsseitigen zweiten Sicherungsteils 4.1 und 4.2 heraus zu verlagern. Bei dem dargestellten Ausführungsbeispiel sind die Einführspalte 410 und 420 zueinander parallel verlaufend in z-Richtung erstreckt, sodass die Lösekraft F_{L} entlang der z-Richtung auf die Sicherungslasche 3 aufgebracht werden muss.

Alternativ ist aber selbstverständlich auch eine andere Orientierung der Einführspalte 410, 420 möglich. Insbesondere ist denkbar, dass die Einführspalte 410, 420 jeweils in Querrichtung x offen sind und damit die Sicherungslasche 3 zunächst quer verlagert werden muss, bevor ein Zurückklappen des Verschlussverbundes 2V und damit ein (vollständiges) Entfernen von dem dritten Verschlussteil 22 möglich ist.

Bei der Ausführungsvariante der Fig. 11A und 11B weist der Sicherungsmechanismus S zwei Sicherungsteile in Form von schmalen, streifenförmigen Sicherungslaschen 223A, 22B auf, die über jeweils ein Filmscharnier 222A oder 222B an jeweils einem längsseitigen Ende des dritten Streifenkörpers 222 des dritten Verschlussteils 22 vorgesehen sind. Die Sicherungslaschen 223A und 223B sind somit jeweils über ein Filmscharnier 222A oder 222B an dem Streifenkörper 222 des dritten Verschlussteils 22 angelengt.

Zusätzlich sind an dem zweiten Streifenkörper 202 des zweiten Verschlussteils 20 zusätzliche Sicherungsteile des Sicherungsmechanismus S in Form von Sicherungszapfen 204A und 204B ausgebildet. Die Sicherungszapfen 204A und 204B stehen an dem Streifenkörper 202 in y-Richtung vor, wenn der Verschlussverbund 2V in seiner Verschlusslage bezüglich des dritten Verschlussteils 22 vorliegt. An den Sicherungslaschen 223A und 223B sind jeweils (Scherkraft-) Aufnahmen 224A und 224B in Form von Durchgangsöffnungen ausgebildet, die durch Umklappen der Sicherungslaschen 223A und 223B um eine mit dem jeweiligen Filmscharnier 222A und 222B definierte und parallel zur z-Richtung verlaufende Gelenkachse mit einem zugeordneten Sicherungszapfen 204A oder 204B formschlüssig in Eingriff gebracht werden können.

Die Sicherungszapfen 204A und 204B sind hierbei jeweils zu einem längsseitigen Ende des Streifenkörpers 202 beabstandet vorgesehen, sodass eine Sicherungslasche 223A oder 223B stets zumindest ein Ende des Streifenkörpers 202 umgreift, wenn dessen Aufnahme 224A oder 224B mit dem zugeordneten Sicherungszapfen 204A oder 204B in Eingriff gebracht ist. Ein flächiger Abschnitt der jeweiligen Sicherungslasche 223A oder 223B liegt damit einem Abschnitt des Streifenkörpers 202 unmittelbar gegenüber.

Um dabei in der damit definierten und in der Fig. 11B ersichtlichen Sicherungslage der Sicherungslaschen 223A, 223B die formschlüssigen Verbindungen zwischen den Sicherungslaschen 223A, 223B des dritten Verschlussteils 22 und dem zweiten Verschlussteil 20 des Verschlussverbundes 2V zu unterstützen, kann eine Magnetanordnung mit Magnetelementen 205A, 205B an dem Verschlussverbund 2V und Magnetelementen 225A, 225B an den Sicherungslaschen 223A, 223B vorgesehen sein. Die Magnetelemente 205A, 205B des Verschlussverbundes 2V, die in der Fig. 11A exemplarisch an dem zweiten Streifenkörper 202 des zweiten Verschlussteils 20 angeordnet sind, wirken dabei magnetisch anziehend mit den Magnetelementen 225A und 225B der Sicherungslaschen 223A oder 223B zusammen. Derart werden die Anlage der umgeklappten Sicherungslaschen 223A, 223B an dem Streifenkörper 202 sowie der Eingriff eines jeweiligen streifenkörperseitigen Sicherungszapfens 204A, 204B in eine laschenseitige Aufnahme 224A oder 224B unterstützt.

Auch über die an dem dritten Verschlussteil 22 jeweils einseitig angelenkten Sicherungslaschen 223A und 223B des Sicherungsmechanismus S bei der Variante der Fig. 11A und 11B wird insbesondere einem Abheben des Verschlussverbundes 2V von dem dritten Verschlussteil 22 respektive der Längsenden der Streifenkörper der Verschlussteile 20, 21, 22 voneinander (in Raumrichtung y) unter der Wirkung eines erhöhten Innendrucks in dem Hohlkörper 10 und damit einem unerwünschten Öffnen der Verschlusseinrichtung 2 bei einem mit Flüssigkeit befüllten Hohlraum 10 entgegengewirkt. Auch die Ausführungsvariante der Fig. 11A und 11B eignet sich damit insbesondere für eine Nutzung der Aufbewahrungseinrichtung 1 als Trinkblase.

Bei den Ausführungsvarianten der Figuren 12, 13 und 14 ist die Verschlusseinrichtung 2 jeweils in einer Schnittdarstellung entsprechend der Figur 3C gezeigt. In jeder der mit den Figuren 12, 13 und 14 dargestellten Ausführungsvarianten ist die Verschlusseinrichtung 2 erneut mit einem zusätzlichen Sicherungsmechanismus S ausgebildet. Dieser Sicherungsmechanismus S wirkt erneut einem Entfernen des in der Verschlusslage vorliegenden Verschlussverbundes 2V von dem dritten Verschlussteil 22 und damit insbesondere einem Abscheren von dem dritten Verschlussteil 22 und gegebenenfalls einem Trennen der beiden Schließlagen 104 und 105 voneinander durch einen definierten Formschluss - hier zwischen dem Verschlussverbund 2V und dem dritten Verschlussteile 22 - entgegen. Dabei ist der Sicherungsmechanismus S aber jeweils derart ausgeführt, dass durch ein Ziehen an dem Verschlussverbund 2V entlang der Raumrichtung y mit einer Lösekraft F_{L} - jedenfalls in einem unbelasteten Zustand der Verschlusseinrichtung 2 - der Verschlussverbund 2V durch einen Nutzer problemlos von dem dritten Verschlussteil 22 entfernt und in die Freigabelage (nach oben) zurückgeklappt werden kann, wenn zum Beispiel über die Öffnung zwischen den Schließabschnitten 104 und 105 Flüssigkeit in den Hohlkörper 10 nachgefüllt werden soll.

Bei der Ausführungsvariante der Figur 12 weist der Sicherungsmechanismus S ein erstes Sicherungsteil in Form eines Sicherungshakens 216 an dem ersten Verschlussteil 21 auf. Der Sicherungshaken 216 steht dabei in der Verschlusslage des Verschlussverbundes 2V in Richtung -y an dem ersten Verschlussteil 21 in Richtung der (ersten) Wandung 100 vor. Beispielsweise ist der Sicherungshaken 216 hierfür an dem Griffelement 210 ausgeformt.

In der Verschlusslage des Verschlussverbundes 2V liegt der Sicherungshaken 216 einer Sicherungsaussparung 226 eines zweiten Sicherungsteils des Sicherungsmechanismus S gegenüber, das durch das dritte Verschlussteil 22 gebildet ist. Die Sicherungsaussparung 226 ist in z-Richtung offen, sodass der -y-Richtung an dem ersten Verschlussteil 21 vorstehende Sicherungshaken 216 mit einem in -z-Richtung vorspringenden Hakenende in die Sicherungsaussparung 226 formschlüssig eingreifen und damit das dritte Verschlussteil 22 lokal hintergreifen kann.

In der Verschlusslage des Verschlussverbundes 2V liegt der Sicherungshaken 216 hierbei zunächst in einer Zwischenposition vor, in der Sicherungshaken 216 mit seinem Hakenende (noch) nicht in die Sicherungsaussparung 226 eingreift. Der Sicherungshakens 216 liegt jedoch der Sicherungsaussparung 226 in der Zwischenposition derart gegenüber, dass bei einer Belastung auf die Verschlusseinrichtung 2 aufgrund eines erhöhten Innendrucks in dem Hohlkörper 10 und einer hieraus resultierenden auf den Verschlussverbund 2V Druck- oder Scherkraftkomponente F_{D}, die in Richtung -z wirkt, der Sicherungshaken 216 mit der Sicherungsaussparung 226 in formschlüssigen Eingriff gebracht wird. Unter Wirkung des erhöhten Innendrucks wird somit der Sicherungshaken 216 in eine Eingriffsposition verlagert, in der der Sicherungshaken 216 einen Abschnitt eines durch das dritte Verschlussteil 22 gebildeten zweiten Sicherungsteils hintergreift und derart den Verschlussverbund 2V gegen ein Entfernen von dem dritten Verschlussteil 22 sperrt. Damit ist der Verschlussverbund 2V auch gegen ein Umklappen (in der Figur 12 im Uhrzeigersinn) um die zu der Raumrichtung -x parallele Raumachse in die Freigabelage gesperrt.

Bei der Weiterbildung der Figur 13 ist an der Wandung 100 zu der Sicherheitsaussparung 226 gegenüberliegend ein in y-Richtung vorspringender Positionierungsabschnitt 227 vorgesehen. Dieser wandungsseitige Positionierungsabschnitt 227 trägt ein Magnetelement 227M, das mit einem Magnetelement 210M des ersten Verschlussteils 21 magnetisch anziehend zusammenwirkt. Das verschlussteilseitige Magnetelement 210M ist dabei vorliegend exemplarisch in dem Griffelement 210 integriert. Über die magnetische Anziehungskraft zwischen den Magnetelemente 210M und 227M lässt sich mit dem Umklappen des Verschlussverbundes 2V in seine Verschlusslage die bestimmungsgemäße Positionierung des Sicherungshakens 216 bezüglich der Sicherungsaussparung 226 gewährleisten. So kann hierüber insbesondere sichergestellt werden, dass der Sicherungshaken 216 mit dem Umklappen des Verschlussverbundes 2V in seine Verschlusslage wie gewünscht in eine zwischen der Sicherungsaussparung 226 und dem Positionierungszapfen 227 gebildete Eingriffsöffnung 2260 eingreift und der Sicherungsaussparung 226 bestimmungsgemäß derart gegenüberliegt, dass ein formschlüssiger, sperrender Eingriff des Sicherungshakens 216 in die Sicherungsaussparung 226 möglich ist.

Über die Magnetelemente 227M und 210M kann auch die Einnahme der Eingriffsposition durch den Sicherungshaken 216 unterstützt werden. So können die Magnetelemente 227M und 210M derart zusammenwirken, dass der Sicherungshaken 216 aus der in der Figur 13 dargestellten Zwischenposition selbsttätig in die Eingriffsposition verlagert wird oder zumindest eine entsprechende Verstellung in die Eingriffsposition unterstützt wird. Greift der Sicherungshaken 216 somit mit dem Umklappen des Verschlussverbundes 2V in die Verschlusslage bestimmungsgemäß in die Eingriffsöffnung 2260 ein, wird der Sicherungshaken 216 unter Wirkung der Magnetelemente 227M und 210M weiter in die Eingriffsposition getrieben. In der Eingriffsposition hintergreift dann der Sicherungshaken 216 das dritte Verschlussteil 22. In der damit definierten Sicherungslage ist somit bereits ein formschlüssiger sperrender Eingriff zwischen Verschlussverbund und drittem Verschlussteil 22 gegebene, der in der Sicherungslage der Ausführungsvariante der Figuren 12 erst durch Belastung der Verschlusseinrichtung 2 hergestellt wird.

Bei der Ausführungsvariante der Figur 14 ist an dem Verschlussverbund 2V ein Sicherungsteil in Form eines Sicherungssteges 207 als Teil des Sicherungsmechanismus S vorgesehen. Dieser Sicherungssteg 207 ist an dem zweiten Verschlussteil 20 ausgebildet und steht in der Verschlusslage des Verschlussverbundes 2V von dem zweiten Verschlussteil 20 in Richtung der ersten Wandung 100 und damit in Richtung -y vor. Der Sicherungssteg 207 steht dabei so weit vor, dass ein Ende des Sicherungssteges 207 das dritte Verschlussteil 22 - in z-Richtung betrachtet - untergreift respektive hintergreift. In -z-Richtung kann somit der Sicherungssteg 207 und damit der in seiner Verschlusslage vorliegende Verschlussverbund 2V nicht an dem dritten Verschlussteil 22 vorbei verlagert werden. Ein Verstellen des Verschlussverbundes 2V in -z-Richtung ist somit durch das Zusammenwirken des Sicherungssteges 207 mit dem dritten Verschlussteil 22 mechanisch blockiert. Auch hierüber ist folglich ein scherkraftbedingtes Entfernen des Verschlussverbundes 2V von dem dritten Verschlussteil 22, beispielsweise aufgrund eines erhöhten Innendrucks in dem Hohlraum 10, verhindert. So muss der Sicherungssteg 207 erst durch eine gezielte Verlagerung des Verschlussverbundes 2V in y-Richtung von der Wandung 10 und damit auch von dem dritten Verschlussteil 22 weg verstellt werden, sodass der Sicherungssteg 207 ein Umklappen des Verschlussverbundes 2V nicht mehr blockiert.

Die Fig. 15 zeigt eine Vorderansicht einer weiteren Ausführungsvariante einer vorgeschlagenen Aufbewahrungseinrichtung in Form einer Trinkblase 1 mit einem Auslass 10A für den Anschluss eines Trinkschlauches an den Hohlkörper 10. Die Fig. 15A zeigt die Trinkblase 1 der Fig. 15 in Schnittansicht. Die Fig. 16A-16C, 17A-17B und 18A-18B zeigen weitere Varianten der Verschlusseinrichtung 2 in vergrößerter Ansicht entsprechend dem Ausschnitt C der Figur 15A.

Bei der Variante der Figuren 16A-16C ist in Analogie zu dem Ausführungsbeispiel der Figur 13 der Verschlussverbund 2V mit einem zusätzlichen Sicherungsbauteil in Form eines Sicherungshakens 206 ausgebildet, der in der Verschlusslage des Verschlussverbundes 2V in eine Sicherungsaussparung 226 an dem dritten Verschlussteil 22 formschlüssig eingreifen kann, um die Verschlusslage des Verschlussverbundes 2V zusätzlich mechanisch zu sichern. Im Unterschied zu dem Ausführungsbeispiel der Figur 13 ist der Sicherungshaken 206 dabei nicht an dem ersten Verschlussteil 21, sondern an dem zweiten Verschlussteil 20, hier exemplarisch an einem Griffkörper 2000 des Griffelements 200 ausgebildet. Damit ist der Sicherungshaken 206 bei der Ausführungsvariante der Fig. 16A bis 16C an demjenigen zweiten Verschlussteil in Richtung der Wandung 100 vorstehend ausgebildet, das in der Verschlusslage des Verschlussverbundes 2V entlang der Richtung -y (entgegensetzt zur Öffnungsrichtung y) betrachtet vor dem ersten und dritten Verschlussteilen 21, 22 liegt.

An der Wandung 100 ist zwischen dem Streifenkörper 222 des dritten Verschlussteils 22 und einem in Vertikalrichtung z hierzu beabstandeten Positionierungsabschnitt 227 erneut eine Eingriffsöffnung 2260 für den verschlussverbundseitigen Sicherungshaken 206 definiert. Um dabei das Einführen des Sicherungshakens 206 in die Eingriffsöffnung 2260 zu erleichtern, ist der Griffkörper 2000 an dem Streifenkörper 202 des zweiten Verschlussteils 20 angelenkt. Hierfür ist eine Wandstärke in einem Übergangsabschnitt A zwischen dem Streifenkörper 202 und dem sich in Vertikalrichtung z hieran anschließenden Griffkörper 200 eine Wandstärke gezielt reduziert und im Querschnitt der Fig. 16A bis 16C als Einbuchtung ersichtlich. Derart ist an dem Übergangsabschnitt A eine gezielte Elastizität zwischen dem Streifenkörper 202 und dem Griffkörper 2000 eingebrachten, um den Griffkörper 2000 relativ zu dem Streifenkörper 202 um eine zu der Querrichtung x parallel verlaufende Gelenkachse nutzerseitig verlagern zu können. Der Griffkörper 200 kann somit insbesondere über ein mit dem Übergangsabschnitt A definiertes Filmscharnier mit dem Streifenkörper 202 verbunden sein.

Mit dem Überführen des Verschlussverbundes 2V in seine Verschlusslage entsprechend der Fig. 16A wird der Sicherungshaken 206 in die Eingriffsöffnung 2260 eingeführt und liegt zunächst in einer Zwischenposition entsprechend der Fig. 16A vor. Über auf einander anziehend wirkende Magnetelemente 227M und 200M des Positionierungsabschnitts 227M und des Griffkörpers 2000 wird dann der Verschlussverbund 2V mit dem Sicherungshaken 206 entlang der Vertikalrichtung -z (in den Fig. 16A bis 16C nach oben) verlagert. Hierdurch erfolgt eine Verlagerung des Sicherungshakens 206 aus der Zwischenposition in eine Eingriffsposition, in der der Sicherungshaken 206 formschlüssig in die Sicherungsaussparung 226 an dem dritten Verschlussteil 22 formschlüssig eingreift.

Um die Eingriffsposition zwischen dem verschlussverbundseitigen Sicherungshaken 206 und dem dritten Verschlussteil 22 vorzugeben und gegebenenfalls zusätzlich zu sichern, ist eine formschlüssige Verbindung zwischen dem Griffkörper 2000 und dem Positionierabschnitt 27 vorgesehen. So ist an dem Griffkörper 2000 beabstandet zu dem Sicherungshaken 206 ein Formschlusselement in Form einer Rastnase 200R ausgebildet. Diese Rastnase 200R schnappt formschlüssig in eine Rastöffnung 227R an dem Positionierabschnitt 227 ein, wenn der Verschlussverbund 2V mit dem Sicherungshaken 206 aus der Zwischenposition in die Eingriffsposition verlagert wird (vergleiche Fig. 16B).

Um den Sicherungsmechanismus S zu lösen und damit den Sicherungshaken 206 mit dem dritten Verschlussteil 22 wieder außer Eingriff zu bringen, reicht es aus, dass ein Nutzer an dem Griffelement 200 angreift und den Griffkörper 2000 um die mit dem Übergangsabschnitt A definierte Gelenksachse nach außen, d. h. von der Wandung 100 weg schwenkt. Die Position der mit dem Übergangsabschnitt A definierten Gelenksachse und die Sicherungsaussparung 226 sowie der Sicherungshaken 206 sind derart aufeinander abgestimmt, dass durch die entsprechende Schwenkbewegung der Sicherungshaken 206 aus der Sicherungsaussparung 226 und der Eingriffsöffnung 2260 heraus verlagert wird. Damit ist für einen Nutzer ein einfaches Öffnen der Verschlusseinrichtung 2 möglichen, obwohl der Verschlussverbund 2V in der Verschlusslage in mehrfacher Hinsicht gegen ein unbeabsichtigtes Öffnung gesichert ist und insbesondere in der xz-Ebene und in Vertikalrichtung -z wirkenden Scherkräften entgegenwirkt, die aus einem erhöhten Innendruck in dem Hohlkörper 10 resultieren.

Die Ausführungsvariante der Fig. 17A und 17B ist grundsätzlich mit der Ausführungsvariante der Fig. 16A bis 16C vergleichbar. Im Unterschied zu der Ausführungsvariante der Fig. 16A bis 16C ist bei der Ausführungsvariante der Fig. 17A und 17B lediglich der Formschluss in der Eingriffsposition zwischen dem Griffkörper 2000 und dem Positionierabschnitt 227 abweichend gestaltet. So ist anstelle einer Rastnase ein im Querschnitt stiftförmig vorstehender Raststeg 200R an dem Griffkörper 2000 vorgesehen, der in eine hierzu korrespondierend und z.B. schlitzartig ausgebildete Rastöffnung 227R an dem Positionierabschnitt 227R eingreifen kann.

Bei der Ausführungsvariante der Fig. 18A und 18B ist analog zu den Ausführungsvarianten der Fig. 16A-16C und 17A-17B ein Sicherungsmechanismus S vorgesehen, bei dem magnetkraftgesteuert der Verschlussverbund 2V mit einem Sicherungsteil in Form eines Sicherungshakens 216 aus einer zunächst eingenommenen Zwischenposition in eine Eingriffsposition verlagert wird, in der der Sicherungshaken 216 in eine Sicherungsaussparung 226 an dem dritten Verschlussteil 22 formschlüssig eingreift. Der Sicherungshaken 216 ist bei der Ausführungsvariante der Fig. 18A-18B an dem ersten Streifenkörper 212 des ersten Verschlussteils 21 ausgebildet. Der Streifenkörper 212 wirkt hierbei dann auch mit dem Positionierabschnitt 227 magnetisch zusammen, um die selbsttätige Verlagerung des Verschlussverbundes 2V in die Eingriffsposition zu steuern. Exemplarisch ist hierfür bei der Ausführungsvariante der Fig. 18A-18B wenigstens ein zusätzliches Magnetelement 212M in dem Streifenkörper 212 in Vertikalrichtung -z beabstandet zu der Magnetanordnung 24 vorgesehen. Dieses wenigstens eine zusätzliche Magnetelement 212M des ersten Verschlussteils 21 wirkt hierbei exemplarisch mit wenigstens einem Magnetelement 227M des Positionierabschnitts 27 zusammen, um den in Richtung auf die Wandung 100 umgeklappten Verschlussverbund 2V aus der zunächst eingenommenen Zwischenposition in Vertikalrichtung -z (nach oben) in die Eingriffsposition zu verlagern.

In einer alternativen Ausführungsvariante ist es selbstverständlich auch möglich, dass der Verschlussverbund 2V mehrfach um eine zu der Querrichtung x parallele Achse umgefaltet oder eingerollt wird, um die Verschlusslage an der Wandung 100 einzunehmen. Ferner ist es für die Sicherung der Verschlusslage mithilfe des Sicherungsmechanismus S auch nicht zwingend, dass ein drittes Verschlussteil 22 magnetisch anziehend mit dem Verschlussverbund 2V zusammenwirkt. Insbesondere kann folglich bei den Ausführungsvarianten der Fig. 10A bis 18B eine Magnetanordnung 25 in dem Streifenkörper 222 des dritten Verschlussteils 22 entfallen, ohne dass dies die Funktionen des Sicherungsmechanismus S beeinträchtigen würde.

### Bezugszeichenliste

- 1: Aufbewahrungseinrichtung / Trinkblase (Flüssigkeitsbehältnis)
- 10: Hohlkörper
- 10A: Auslass
- 100, 101: Wandung
- 102, 103: Abschnitt
- 104, 105: Schließabschnitt
- 106: Innere Lage
- 107: Äußere Lage
- 2: Verschlusseinrichtung
- 2V: Verschlussverbund
- 20, 21, 22: Verschlussteil
- 200, 210: Griffelement
- 200M: Magnetelement
- 200R: Rastnase / Raststeg (Formschlusselement)
- 2000: Griffkörper
- 201, 211, 221: Aufnahmeöffnungen
- 202, 212, 222: Streifenkörper
- 204A, 204B: Sicherungszapfen (Sicherungsteil)
- 205A, 205B: Magnetelement
- 206: Sicherungshaken (Sicherungsteil)
- 207: Sicherungssteg (Sicherungsteil)
- 210M: Magnetelement
- 212M: Magnetelement
- 216: Sicherungshaken (Sicherungsteil)
- 222A, 222B: Filmscharnier
- 223A, 223B: Sicherungslasche (Sicherungsteil)
- 224A, 224B: Aufnahme
- 225A, 225B: Magnetelement
- 226: Sicherungsaussparung
- 2260: Eingriffsöffnung
- 227: Positionierungsabschnitt
- 227M: Magnetelement
- 227R: Rastöffnung
- 23, 24, 25: Magnetanordnung
- 3: Sicherungslasche (Sicherungselement)
- 3.1, 3.2: erstes Sicherungsteil
- 30: Außenseite
- 31: Innenseite
- 4.1, 4.2: Zweites Sicherungsteil
- 41, 42: Eingriffsöffnung
- 410, 420: Einführspalt
- A: Übergangsabschnitt
- F_{D}: Druck-/Scherkraftkomponte
- F_{L}: Lösekraft
- S: Sicherungsmechanismus
- x, y, z: Richtung

## Patentansprüche

1. Verschlusseinrichtung (2) zum Verschließen einer Öffnung, die zwischen einem ersten Schließabschnitt (104) und einem zweiten Schließabschnitt (105) gebildet ist und über die ein Hohlkörper (10) zugänglich ist, der durch mindestens eine flexible Wandung (100, 101) berandet ist, wobei die Verschlusseinrichtung (2) ein erstes Verschlussteil (21) zur Anordnung an dem ersten Schließabschnitt (104) und ein zweites Verschlussteil (20) zur Anordnung an dem zweiten Schließabschnitt (105) aufweist, wobei
- das erste Verschlussteil (21) einen entlang einer Querrichtung (x) längserstreckten, ersten Streifenkörper (212) aufweist,
- das zweite Verschlussteil (20) einen entlang der Querrichtung (x) längserstreckten, zweiten Streifenkörper (202) aufweist,
- das erste Verschlussteil (21) und das zweite Verschlussteil (20) magnetisch anziehend derart zusammenwirken, dass in einer Schließstellung der Verschlusseinrichtung (2) der erste Schließabschnitt (104) und der zweite Schließabschnitt (105) aneinander anliegen und mit den ersten und zweiten Verschlussteilen (21, 20) einen Verschlussverbund (2V) bilden, und
- der Verschlussverbund (2V) aus einer Freigabelage, in der die ersten und zweiten Schließabschnitte (104, 105) entgegen einer von den ersten und zweiten Verschlussteilen (21, 20) aufgebrachten Magnetkraft zur Freigabe der Öffnung bestimmungsgemäß voneinander trennbar sind, unter wenigstens einmaligem Umfalten oder Einrollen der ersten und zweiten Schließabschnitte (104, 105) in eine Verschlusslage verstellbar ist,
wobei die Verschlusseinrichtung (2) einen Sicherungsmechanismus (S) umfasst, über den der in seiner Verschlusslage vorliegende Verschlussverbund (2V) gegen ein unbeabsichtigtes Entfernen des Verschlussverbundes (2V) aus der Verschlusslage aufgrund eines erhöhten Innendrucks in dem Hohlkörper (10) gesichert ist,
**dadurch gekennzeichnet, dass**
die Verschlusseinrichtung (2) wenigstens ein Magnetelement (205A, 225A; 205B, 225B; 210M, 227M; 200M, 227M; 212M, 227M) umfasst, unter dessen Wirkung wenigstens ein Sicherungsteil (3.1, 3.2; 223A, 223B; 216; 207) des Sicherungsmechanismus (S) in einer Sicherungslage positioniert ist, in der das wenigstens eine Sicherungsteil (3.1, 3.2; 223A, 223B; 216; 207) über einen Formschluss den Verschlussverbund (2V) gegen ein Verstellen in die Freigabelage sperren kann.

2. Verschlusseinrichtung nach Anspruch 1, **dadurch gekennzeichnet, dass** die Verschlusseinrichtung (2) für ein Flüssigkeitsbehältnis (1) vorgesehen ist, bei dem über die Öffnung Flüssigkeit in den durch mindestens eine flexible Wandung (100, 101) berandeten Hohlkörper (10) einfüllbar ist.

3. Verschlusseinrichtung nach Anspruch 1 oder 2, **dadurch gekennzeichnet, dass** die ersten und zweiten Streifenkörper (212, 202) zwei Längsenden aufweisen und der Sicherungsmechanismus (S) eingerichtet ist, in der Verschlusslage
- einer längsendenseitig an den ersten und zweiten Streifenkörpern (212, 202) wirkenden und aus dem erhöhten Innendruck resultierenden Abhebekraft entgegenzuwirken, unter deren Wirkung einander gegenüberliegende Längsenden der ersten und zweiten Streifenkörper (212, 202) bestrebt sind, sich voneinander zu entfernen, und/oder
- einer aus dem erhöhten Innendruck resultierenden Scherkraft entgegenzuwirken, die in einem Mittelbereich der ersten oder zweiten Streifenkörper (212, 202) an der Verschlusseinrichtung (2) in einer sich parallel zu den ersten und zweiten Schließabschnitten (104, 105) erstreckenden Ebene (xz-Ebene) wirkt.

4. Verschlusseinrichtung nach einem der vorhergehenden Ansprüche, **dadurch gekennzeichnet, dass** über den Sicherungsmechanismus (S) eine Verbindung
- zwischen dem Verschlussverbund (2V) und einer mit dem ersten Schließabschnitt (104) verbundenen Wandung (100) und/oder
- zwischen dem Verschlussverbund (2V), insbesondere dem ersten oder zweiten Verschlussteil (21, 20), und einem dritten Verschlussteil (22) der Verschlusseinrichtung (2), insbesondere einem dritten Verschlussteil (22), das in der Verschlusslage magnetisch anziehend mit dem Verschlussverbund (2V) zusammenwirkt, bereitgestellt ist, wenn der Verschlussverbund (2V) in der Verschlusslage vorliegt.

5. Verschlusseinrichtung nach einem der vorhergehenden Ansprüche, **dadurch gekennzeichnet, dass** das wenigstens eine Sicherungsteil (3.1, 4.1; 3.2, 4.2; 223A, 204A; 223B, 204B; 216, 226; 207) über einen Formschluss den Verschlussverbund (2V) in der Verschlusslage sichert, insbesondere dass der Sicherungsmechanismus (S) wenigstens zwei Sicherungsteile (3.1, 4.1; 3.2, 4.2; 223A, 204A; 223B, 204B; 216, 226) aufweist, die in der Verschlusslage des Verschlussverbundes (2V) miteinander formschlüssig zusammenwirken, um den Verschlussverbund (2V) in der Verschlusslage zu sichern.

6. Verschlusseinrichtung nach einem der vorhergehenden Ansprüche, **dadurch gekennzeichnet, dass** das wenigstens eine Sicherungsteil (3.1, 4.1; 3.2, 4.2; 216, 226; 207) unter Mitwirkung des wenigstens einen Magnetelements bei einem Überführen des Verschlussverbundes (2V) in seine Verschlusslage mit in die Sicherungslage verstellt wird oder das wenigstens eine Sicherungsteil (223A, 223B) erst nach einem Überführen des Verschlussverbundes (2V) in seine Verschlusslage in die Sicherungslage verstellbar ist.

7. Verschlusseinrichtung nach einem der vorhergehenden Ansprüche, **dadurch gekennzeichnet, dass** an dem Verschlussverbund (2V) ein zusätzliches Sicherungselement (3) vorgesehen ist, an dem wenigstens ein Sicherungsteil (3.1, 3.2) des Sicherungsmechanismus (S) zu den ersten und zweiten Verschlussteilen (21, 20) beabstandet festgelegt ist.

8. Verschlusseinrichtung nach den Ansprüchen 4 und 7, **dadurch gekennzeichnet, dass** das an dem Sicherungselement (3) vorgesehene Sicherungsteil (3.1, 3.2) ein erstes Sicherungsteil bildet, das in der Verschlusslage des Verschlussverbundes (2V) mit einem zweiten Sicherungsteil (4.1, 4.2) formschlüssig verbunden ist, das an der Wandung (100) vorgesehen ist.

9. Verschlusseinrichtung nach einem der vorhergehenden Ansprüche, **dadurch gekennzeichnet, dass** wenigstens ein Sicherungsteil (223A, 223B) des Sicherungsmechanismus (S) nach dem Überführen des Verschlussverbundes (2V) in seine Verschlusslage durch Schwenken um wenigstens eine Gelenkachse in eine Sicherungslage verstellbar ist, in der das wenigstens eine Sicherungsteil (223A, 223B) den in seiner Verschlusslage vorliegenden Verschlussverbund (2V) sichert, insbesondere wobei die Gelenkachse quer zu einer Längserstreckungsrichtung des ersten und/oder zweiten Streifenkörpers (212, 202) verläuft..

10. Verschlusseinrichtung nach Anspruch 9, **dadurch gekennzeichnet, dass** an dem wenigstens einen Sicherungsteil (223A, 223B) mindestens eine Aufnahme (224A, 224B) vorgesehen ist, in die in der Sicherungslage ein weiteres Sicherungsteil (204A, 204B) des Sicherungsmechanismus (S) formschlüssig eingreift, und/oder an dem wenigstens einen Sicherungsteil (223A, 223B) mindestens ein Formschlusselement vorgesehen ist, das in der Sicherungslage in eine Aufnahme eines weiteren Sicherungsteils des Sicherungsmechanismus (S) formschlüssig eingreift.

11. Verschlusseinrichtung nach einem der vorhergehenden Ansprüche, **dadurch gekennzeichnet, dass**
- der Verschlussverbund (2V) aus der Freigabelage durch wenigstens einmaliges Umfalten oder durch Einrollen des Verschlussverbundes (2V) um eine zu einer ersten Raumrichtung (x) parallele Schwenkachse in die Verschlusslage überführbar ist,
- eine Magnetkraft für das Halten des Verschlussverbunds (2V) in seiner Verschlusslage bezüglich eines dritten Verschlussteils (22) entlang einer Raumachse wirkt, die zu einer zweiten, senkrecht zu der ersten Raumrichtung (x) verlaufenden Raumrichtung (y) parallel ist, und
- über den Sicherungsmechanismus (S) der Verschlussverbund (2V) gegen ein Entfernen von dem dritten Verschlussteil (22) unter Wirkung einer Scherkraft gesichert ist, die in eine dritte Raumrichtung (-z) weist, die sowohl senkrecht zu der ersten Raumrichtung (x) als auch senkrecht zu der zweiten Raumrichtung (y) ist.

12. Verschlusseinrichtung nach den Ansprüchen 10 und 11, **dadurch gekennzeichnet, dass** die Gelenkachse parallel zu der dritten Raumrichtung (-z) verläuft und der Sicherungsmechanismus (S) wenigstens ein Sicherungsteil (216) aufweist, das bei Erreichen der Verschlusslage durch den Verschlussverbund (2V) in einer Zwischenposition vorliegt, und das Sicherungsteil (216) aus der Zwischenposition in eine Eingriffsposition verlagerbar ist, in der das Sicherungsteil (216) den Verschlussverbund (2V) gegen eine Verstellung entlang der dritten Raumrichtung (-z) sperrt, wobei, optional, das wenigstens eine Sicherungsteil (216) in der Eingriffsposition den Verschlussverbund (2V) gegen eine Verstellung entlang der dritten Raumrichtung (-z) sperrt und gegen eine Verstellung entlang der zweiten Raumrichtung (y) sperrt.

13. Verschlusseinrichtung nach Anspruch 12, **dadurch gekennzeichnet, dass** die Verschlusseinrichtung (2) wenigstens ein Magnetelement umfasst, unter dessen Mitwirkung das wenigstens eine Sicherungsteil (216) aus der Zwischenposition in die Eingriffsposition verstellt wird.

14. Flüssigkeitsbehältnis, insbesondere Trinkblase, mit einen Hohlkörper (10) zur Aufnahme einer Flüssigkeit, wobei die Flüssigkeit über eine Öffnung in den Hohlkörper (10) einfüllbar ist, die durch eine Verschlusseinrichtung nach einem der Ansprüche 1 bis 13 verschließbar ist.

## Claims

1. A closure device (2) for closing an opening that is formed between a first closing portion (104) and a second closing portion (105), and via which a hollow body (10) is accessible, which is bordered by at least one flexible wall (100, 101), wherein the closure device (2) includes a first closure part (21) for arrangement on the first closing portion (104) and a second closure part (20) for arrangement on the second closing portion (105), wherein
- the first closure part (21) has a first strip body (212) longitudinally extended along a transverse direction (x),
- the second closure part (20) has a second strip body (202) longitudinally extended along the transverse direction (x),
- the first closure part (21) and the second closure part (20) cooperate in a magnetically attracting manner in such a way that in a closed position of the closure device (2) the first closing portion (104) and the second closing portion (105) rest against each other and form a closure compound (2V) with the first and second closure parts (21, 20), and
- the closure compound (2V) can be adjusted from a release position, in which the first and second closing portions (104, 105) can be properly separated from each other against a magnetic force applied by the first and second closure parts (21, 20) to clear the opening, by folding or rolling the first and second closing portions (104, 105) at least once into a closing position,
wherein the closure device (2) comprises a securing mechanism (S) via which the closure compound (2V) disposed in its closing position is secured against an inadvertent removal of the closure compound (2V) from the closing position due to an increased internal pressure in the hollow body (10),
**characterized in that**
the closure device (2) comprises at least one magnetic element (205A, 225A; 205B, 225B; 210M, 227M; 200M, 227M; 212M, 227M) by action of which at least one securing part (3.1, 3.2; 223A, 223B; 216, 207) of the securing mechanism (S) is positioned in a securing position in which the at least one securing part (3.1, 3.2; 223A, 223B; 216, 207) can block the closure compound (2V) via a form fit against an adjustment into the release position.

2. The closure device according to claim 1, **characterized in that** the closure device (2) is provided for a liquid reservoir (1) in which via the opening liquid can be filled into the hollow body (10) bordered by at least one flexible wall (100, 101).

3. The closure device according to claim 1 or 2, **characterized in that** the first and second strip bodies (212, 202) have two longitudinal ends and, in the closing position, the securing mechanism (S) is adapted to
- counteract a lifting force acting on the first and second strip bodies (212, 202) at the longitudinal ends and resulting from the increased internal pressure, by action of which mutually opposite longitudinal ends of the first and second strip bodies (212, 202) strive to move away from each other, and/or
- counteract a shear force resulting from the increased internal pressure, which acts in a middle area of the first or second strip bodies (212, 202) on the closure device (2) in a plane (xz-plane) extending parallel to the first and second closing portions (104, 105).

4. The closure device according to any of the preceding claims, **characterized in that** via the securing mechanism (S) there is provided a connection
- between the closure compound (2V) and a wall (100) connected to the first closing portion (104) and/or
- between the closure compound (2V), in particular the first or second closure part (21, 20), and a third closure part (22) of the closure device (2), in particular a third closure part (22), which in the closing position cooperates with the closure compound (2V) in a magnetically attracting manner, when the closure compound (2V) is disposed in the closing position.

5. The closure device according to any of the preceding claims, **characterized in that** the at least one securing part (3.1, 4.1; 3.2, 4.2; 223A, 204A; 223B, 204B; 216, 226; 207) secures the closure compound (2V) in the closing position via a form fit, in particular that the securing mechanism (S) includes at least two securing parts (3.1, 4.1; 3.2, 4.2; 223A, 204A; 223B, 204B; 216, 226) which in the closing position of the closure compound (2V) positively cooperate with each other in order to secure the closure compound (2V) in the closing position.

6. The closure device according to any of the preceding claims, **characterized in that** on transfer of the closure compound (2V) into its closing position the at least one securing part (3.1, 4.1; 3.2, 4.2; 216, 226; 207) is also adjusted into the securing position with the participation of the at least one magnetic element or the at least one securing part (223A, 223B) can be adjusted into the securing position only after transfer of the closure compound (2V) into its closing position.

7. The closure device according to any of the preceding claims, **characterized in that** an additional securing element (3) is provided at the closure compound (2V), to which at least one securing part (3.1, 3.2) of the securing mechanism (S) is fixed at a distance to the first and second closure parts (21, 20).

8. The closure device according to claims 4 and 7, **characterized in that** the securing part (3.1, 3.2) provided on the securing element (3) forms a first securing part, which in the closing position of the closure compound (2V) is positively connected to a second securing part (4.1, 4.2) that is provided on the wall (100).

9. The closure device according to any of the preceding claims, **characterized in that** after transfer of the closure compound (2V) into its closing position at least one securing part (223A, 223B) of the securing mechanism (S) can be adjusted into a securing position by pivoting about at least one joint axis, in which securing position the at least one securing part (223A, 223B) secures the closure compound (2V) disposed in its closing position, in particular wherein the joint axis extends transversely to a direction of longitudinal extension of the first and/or second strip body (212, 202).

10. The closure device according to claim 9, **characterized in that** on the at least one securing part (223A, 223B) at least one receptacle (224A, 224B) is provided, into which a further securing part (204A, 204B) of the securing mechanism (S) positively engages in the securing position, and/or on the at least one securing part (223A, 223B) at least one form-fit element is provided, which in the securing position positively engages into a receptacle of a further securing part of the securing mechanism (S).

11. The closure device according to any of the preceding claims, **characterized in that**
- the closure compound (2V) can be transferred from the release position into the closing position by folding or rolling the closure compound (2V) at least once about a pivot axis parallel to a first spatial direction (x),
- a magnetic force for holding the closure compound (2V) in its closing position with respect to the third closure part (22) acts along a spatial axis that is parallel to a second spatial direction (y) extending perpendicularly to the first spatial direction (x), and
- via the securing mechanism (S) the closure compound (2V) is secured against removal from the third closure part (22) by action of a shear force which points in a third spatial direction (-z) that is both perpendicular to the first spatial direction (x) and perpendicular to the second spatial direction (y).

12. The closure device according to claim 10 and 11, **characterized in that** the securing mechanism (S) includes at least one securing part (216) which is disposed in an intermediate position when the closure compound (2V) reaches the closing position, and the securing part (216) can be displaced from the intermediate position into an engagement position in which the securing part (216) blocks the closure compound (2V) against an adjustment along the third spatial direction (-z), wherein optionally in the engagement position the at least one securing part (216) blocks the closure compound (2V) against an adjustment along the third spatial direction (-z) and against an adjustment along the second spatial direction (y).

13. The closure device according to claim 12, **characterized in that** the closure device (2) comprises at least one magnetic element with the participation of which the at least one securing part (216) is adjusted from the intermediate position into the engagement position.

14. A liquid reservoir, in particular a drinking bladder, comprising a hollow body (10) for receiving a liquid, wherein the liquid can be filled into the hollow body (10) via an opening that can be closed by a closure device according to any of claims 1 to 13.

## Revendications

1. Dispositif de fermeture (2) pour fermer une ouverture, qui est formée entre une première section de fermeture (104) et une deuxième section de fermeture (105) et par laquelle est accessible un corps creux (10) qui est bordé par au moins une paroi flexible (100, 101), dans lequel le dispositif de fermeture (2) présente une première pièce de fermeture (21) destinée à être disposée sur la première section de fermeture (104) et une deuxième pièce de fermeture (20) destinée à être disposée sur la deuxième section de fermeture (105), dans lequel
- la première pièce de fermeture (21) présente un premier corps de bande (212) étiré longitudinalement le long d'une direction transversale (x),
- la deuxième pièce de fermeture (20) présente un deuxième corps de bande (202) étiré longitudinalement le long de la direction transversale (x),
- la première pièce de fermeture (21) et la deuxième pièce de fermeture (20) coopèrent par attraction magnétique de telle manière que dans une position de fermeture du dispositif de fermeture (2), la première section de fermeture (104) et la deuxième section de fermeture (105) reposent l'une sur l'autre et forment un ensemble de fermeture (2V) avec les première et deuxième pièces de fermeture (21, 20), et
- l'ensemble de fermeture (2V) peut être ajusté depuis une position de libération, dans laquelle les première et deuxième sections de fermeture (104, 105) peuvent être séparées l'une de l'autre conformément à l'usage prévu pour libérer l'ouverture à l'encontre d'une force magnétique appliquée par les première et deuxième pièces de fermeture (21, 20), sous au moins un pliage ou enroulement unique des première et deuxième sections de fermeture (104, 105) dans une position de fermeture,
dans lequel le dispositif de fermeture (2) comprend un mécanisme de sécurité (S) par lequel l'ensemble de fermeture (2V) présent dans sa position de fermeture est protégé contre un retrait involontaire de l'ensemble de fermeture (2V) de la position de fermeture en raison d'une pression intérieure accrue dans le corps creux (10),
**caractérisé en ce que**
le dispositif de fermeture (2) comprend au moins un élément magnétique (205A, 225A ; 205B, 225B ; 210M, 227M ; 200M, 227M ; 212M, 227M), sous l'action duquel au moins une pièce de sécurité (3.1, 3.2 ; 223A, 223B ; 216 ; 207) du mécanisme de sécurité (S) est positionnée dans une position de sécurité, dans laquelle l'au moins une pièce de sécurité (3.1, 3.2 ; 223A, 223B ; 216 ; 207) peut bloquer l'ensemble de fermeture (2V) par une complémentarité de forme contre un ajustement dans la position de libération.

2. Dispositif de fermeture selon la revendication 1, **caractérisé en ce que** le dispositif de fermeture (2) est prévu pour un récipient de liquide (1) dans lequel du liquide peut être rempli par l'ouverture dans le corps creux (10) bordé par au moins une paroi flexible (100, 101).

3. Dispositif de fermeture selon la revendication 1 ou 2, **caractérisé en ce que** les premier et deuxième corps de bande (212, 202) présentent deux extrémités longitudinales et le mécanisme de sécurité (S) est mis au point pour, dans la position de fermeture
- contrecarrer une force de soulèvement agissant côté extrémité longitudinale sur les premier et deuxième corps de bande (212, 202) et résultant de la pression intérieure accrue, sous l'action de laquelle des extrémités longitudinales opposées des premier et deuxième corps de bande (212, 202) s'efforcent de s'éloigner l'une de l'autre, et/ou
- contrecarrer une force de cisaillement résultant de la pression intérieure accrue, qui agit dans une zone centrale des premier ou deuxième corps de bande (212, 202) sur le dispositif de fermeture (2) dans un plan (plan xz) s'étendant parallèlement aux première et deuxième sections de fermeture (104, 105).

4. Dispositif de fermeture selon l'une quelconque des revendications précédentes, **caractérisé en ce que**, par l'intermédiaire du mécanisme de sécurité (S), une liaison
- entre l'ensemble de fermeture (2V) et une paroi (100) reliée à la première section de fermeture (104) et/ou
- entre l'ensemble de fermeture (2V), en particulier la première ou la deuxième pièce de fermeture (21, 20), et une troisième pièce de fermeture (22) du dispositif de fermeture (2), en particulier une troisième pièce de fermeture (22), qui coopère par attraction magnétique avec l'ensemble de fermeture (2V) dans la position de fermeture, est fournie lorsque l'ensemble de fermeture (2V) est présent dans la position de fermeture.

5. Dispositif de fermeture selon l'une quelconque des revendications précédentes, **caractérisé en ce que** l'au moins une pièce de sécurité (3.1, 4.1 ; 3.2, 4.2 ; 223A, 204A ; 223B, 204B ; 216, 226 ; 207) sécurise l'ensemble de fermeture (2V) dans la position de fermeture par une complémentarité de forme, en particulier que le mécanisme de sécurité (S) présente au moins deux pièces de sécurité (3.1, 4.1 ; 3.2, 4.2 ; 223A, 204A ; 223B, 204B ; 216, 226) qui coopèrent par complémentarité de forme l'une avec l'autre dans la position de fermeture de l'ensemble de fermeture (2V) pour sécuriser l'ensemble de fermeture (2V) dans la position de fermeture.

6. Dispositif de fermeture selon l'une quelconque des revendications précédentes, **caractérisé en ce que** l'au moins une pièce de sécurité (3.1, 4.1 ; 3.2, 4.2 ; 216, 226 ; 207) est également ajustée dans la position de sécurité par l'action de l'au moins un élément magnétique lors d'un transfert de l'ensemble de fermeture (2V) dans sa position de fermeture ou l'au moins une pièce de sécurité (223A, 223B) ne peut être ajustée qu'après un transfert de l'ensemble de fermeture (2V) dans sa position de fermeture.

7. Dispositif de fermeture selon l'une quelconque des revendications précédentes, **caractérisé en ce qu'**est prévu sur l'ensemble de fermeture (2V) un élément de sécurité supplémentaire (3), sur lequel au moins une pièce de sécurité (3.1, 3.2) du mécanisme de sécurité (S) est fixée à distance des première et deuxième pièces de fermeture (21, 20).

8. Dispositif de fermeture selon les revendications 4 et 7, **caractérisé en ce que** la pièce de sécurité (3.1, 3.2) prévue sur l'élément de sécurité (3) forme une première pièce de sécurité qui est reliée par complémentarité de forme dans la position de fermeture de l'ensemble de fermeture (2V) à une deuxième pièce de sécurité (4.1, 4.2) qui est prévue sur la paroi (100).

9. Dispositif de fermeture selon l'une quelconque des revendications précédentes, **caractérisé en ce qu'**au moins une pièce de sécurité (223A, 223B) du mécanisme de sécurité (S) peut être ajustée après le transfert de l'ensemble de fermeture (2V) dans sa position de fermeture par pivotement d'au moins un axe d'articulation dans une position de sécurité dans laquelle l'au moins une pièce de sécurité (223A, 223B) sécurise l'ensemble de fermeture (2V) présent dans sa position de fermeture, en particulier dans lequel l'axe d'articulation s'étend transversalement à une direction d'extension longitudinale du premier et/ou du deuxième corps de bande (212, 202).

10. Dispositif de fermeture selon la revendication 9, **caractérisé en ce qu'**est prévu sur l'au moins une pièce de sécurité (223A, 223B) au moins un logement (224A, 224B), avec lequel une pièce de sécurité supplémentaire (204A, 204B) du mécanisme de sécurité (S) vient en prise par complémentarité de forme dans la position de sécurité, et/ou est prévu sur l'au moins une pièce de sécurité (223A, 223B) au moins un élément à complémentarité de forme, qui, dans la position de sécurité, vient en prise par complémentarité de forme avec un logement d'une pièce de sécurité supplémentaire du mécanisme de sécurité (S).

11. Dispositif de fermeture selon l'une quelconque des revendications précédentes, **caractérisé en ce que**
- l'ensemble de fermeture (2V) peut être transféré depuis la position de libération par un pliage ou enroulement au moins unique de l'ensemble de fermeture (2V) autour d'un axe de pivotement parallèle à une première direction spatiale (x) dans la position de fermeture,
- une force magnétique de maintien de l'ensemble de fermeture (2V) dans sa position de fermeture par rapport à une troisième pièce de fermeture (22) agit le long d'un axe spatial, qui est parallèle à une deuxième direction spatiale (y) s'étendant perpendiculairement à la première direction spatiale (x), et
- par le mécanisme de sécurité (S), l'ensemble de fermeture (2V) est protégé contre un retrait de la troisième pièce de fermeture (22) sous l'action d'une force de cisaillement, qui pointe dans une troisième direction spatiale (-z) qui est à la fois perpendiculaire à la première direction spatiale (x) et perpendiculaire à la deuxième direction spatiale (y).

12. Dispositif de fermeture selon les revendications 10 et 11, **caractérisé en ce que** l'axe d'articulation s'étend parallèlement à la troisième direction spatiale (-z) et le mécanisme de sécurité (S) présente au moins une pièce de sécurité (216) qui se trouve dans une position intermédiaire lors de l'atteinte de la position de fermeture par l'ensemble de fermeture (2V), et la pièce de sécurité (216) peut être déplacée depuis la position intermédiaire dans une position de prise, dans laquelle la pièce de sécurité (216) bloque l'ensemble de fermeture (2V) contre un ajustement le long de la troisième direction spatiale (-z), dans lequel, en option, l'au moins une pièce de sécurité (216) bloque l'ensemble de fermeture (2V) dans la position de prise contre un ajustement le long de la troisième direction spatiale (-z) et le bloque contre un ajustement le long de la deuxième direction spatiale (y).

13. Dispositif de fermeture selon la revendication 12, **caractérisé en ce que** le dispositif de fermeture (2) comprend au moins un élément magnétique, sous l'action duquel l'au moins une pièce de sécurité (216) est ajustée depuis la position intermédiaire dans la position de prise.

14. Récipient de liquide, en particulier poche à boire, avec un corps creux (10) pour recevoir un liquide, dans lequel le liquide peut être rempli dans le corps creux (10) par une ouverture, qui peut être fermée par un dispositif de fermeture selon l'une quelconque des revendications 1 à 13.
